# EUROPÄISCHE PATENTANMELDUNG

(11) **EP 4 715 152 A1**
(43) Veröffentlichungstag der Anmeldung: **25.03.2026**
(21) Anmeldenummer: 25203252.9
(22) Anmeldetag: 19.09.2025
(51) Int. Cl.: E05F 3/12, E05F 5/12, E05F 3/10

(54) **TÜRSCHLIESSER, SCHLIESSERSYSTEM SOWIE ZWEIFLÜGELIGE TÜR**

(30) Priorität: 23.09.2024 DE 102024127320
(71) Anmelder: GEZE GmbH, 71229 Leonberg (DE)
(72) Erfinder: STOLL, Thomas, 73269 Hochdorf (DE)
(74) Vertreter: Witte, Weller & Partner Patentanwälte mbB

(57) **Zusammenfassung**

Türschließer (10) für einen Gangflügel (320) einer zweiflügeligen, mit einer Schließfolgeregelung (206) versehenen Tür (300), insbesondere Brand- und/oder Rauchschutztür, wobei der Türschließer (10) wahlweise in einer ersten Einbaulage oder in einer zweiten Einbaulage montierbar ist und aufweist: ein an dem Gangflügel (320) anordenbares Schließergehäuse (24); einen verschiebbar in dem Schließergehäuse (24) geführten, insbesondere durch einen mechanischen Energiespeicher (28) in Schließrichtung (30) belasteten, Schließerkolben (32), durch den ein Hydraulikvolumen (33) des Schließergehäuses (24) in einen ersten Hydraulikraum (34) und einen zweiten Hydraulikraum (36) unterteilt wird; eine drehbar in dem Schließergehäuse (24) gelagerte, mit dem Schließerkolben (32) zusammenwirkende Schließerwelle (38), die drehfest mit einem Schließerhebel (22) des Türschließers (10) koppelbar oder gekoppelt ist; eine Strömungskanalanordnung (42), die den ersten Hydraulikraum (34) und den zweiten Hydraulikraum (36) fluidkommunizierend miteinander verbindet; eine Sperreinheit (26) mit einem in der Strömungskanalanordnung (42) angeordneten ersten Sperrventil (46) zum Sperren des Hydraulikflusses von dem ersten Hydraulikraum (34) in den zweiten Hydraulikraum (36) und damit einhergehend einer Schließbewegung des Schließerkolbens (32) und des Gangflügels (320) in der ersten Einbaulage und einem in der Strömungskanalanordnung (42) angeordneten, unabhängig von dem ersten Sperrventil (46) ansteuerbaren zweiten Sperrventil (48) zum Sperren des Hydraulikflusses von dem ersten Hydraulikraum (34) in den zweiten Hydraulikraum (36) und damit einhergehend einer Schließbewegung des Schließerkolbens (32) und des Gangflügels (320) in der zweiten Einbaulage.

## Beschreibung

Die vorliegende Erfindung betrifft Türschließer. Ferner betrifft die vorliegende Erfindung ein Schließersystem. Ferner betrifft die vorliegende Erfindung eine zweiflügelige Tür.

Zweiflüglige Türen sind im Stand der Technik grundsätzlich bekannt. Oftmals ist hierbei vorgesehen, dass die zweiflügelige Tür einen Gangflügel sowie einen Standflügel aufweist, wobei der Standflügel im normalen Betrieb der Tür geschlossen bleibt. Derartige zweiflügelige Türen können insbesondere mit einem Schließersystem ausgestattet sein, wobei jedem der Türflügel ein Türschließer des Schließersystems zugeordnet ist. Da für ein vollständiges Schließen der Tür erforderlich ist, dass der Standflügel bereits vollständig geschlossen ist, bevor der Gangflügel seinen Schließvorgang beendet, sind Schließersysteme für zweiflügelige Türen zumeist mit einer Schließfolgeregelung ausgestattet. Elementar wichtig ist dies beispielsweise bei Brand- und/oder Rauchschutztüren, um eine sichere Funktion, insbesondere im Brandfall eine vollständige Schließung beider Türflügel, sicherzustellen.

Bekannte Schließfolgeregelungen weisen zumeist eine Auslöseeinheit, eine Übertragungseinheit sowie eine Sperreinheit auf. Durch die Auslöseeinheit wird eine Öffnung des Standflügels erkannt und eine Auslösung der Schließfolgeregelung erzeugt, die dann durch die Übertragungseinheit an die Sperreinheit weitergeleitet wird, die dann letztendlich für das Sperren einer Schließbewegung des Gangflügels sorgt.

Als Sperreinheit kann in solchen Schließersystemen eine hydraulische Sperre in Form eines Sperrventils zum Einsatz kommen, welches über eine Hydraulikleitung in ein Hydrauliksystem des dem Gangflügel zugeordneten Türschließers eingebunden ist, sodass eine Schließbewegung des Gangflügels in Abhängigkeit von einem Betätigungszustand des Sperrventils gesperrt oder freigegeben werden kann. Wenn das Sperrventil geschlossen ist, wird ein Hydraulikfluss zwischen zwei im Schließergehäuse ausgebildeten und mittels der Hydraulikleitung fluidkommunizierend miteinander verbundenen Hydraulikräumen blockiert, was dazu führt, dass eine Schließbewegung eines im Schließergehäuse des Gangflügel-Türschließers verschiebbar geführten, mit einer drehbar im Schließergehäuse gelagerten Schließerwelle des Gangflügel-Türschließers bewegungsgekoppelten Schließerkolbens blockiert wird und infolgedessen der Gangflügel in einer bestimmten Position verbleibt. Wenn das Sperrventil geöffnet ist, wird die Blockierung des Hydraulikflusses zwischen den Hydraulikräumen aufgehoben, was dazu führt, dass eine Schließbewegung des Schließerkolbens freigegeben ist, so dass der Gangflügel, insbesondere selbsttätig, schließen kann.

Das Hydrauliksystem des Türschließers dient ferner dem Zweck, zumindest eine Schließereigenschaft des Türschließers, beispielsweise einen Endschlag und/oder eine Schließzeit einer Schließbewegung des Gangflügels, einzustellen. Ein Einstellen dieser Schließereigenschaft bzw. dieser Schließereigenschaften wird zumeist über zumindest ein in die Hydraulikleitung geschaltetes Regulierventil bereitgestellt, durch das eine Durchflussmenge an Hydraulikfluid im Inneren des Schließergehäuses zwischen den Hydraulikräumen eingestellt werden kann.

Soll ein Türschließer dieser Bauart in verschiedenen Einbaulagen montierbar sein, kann das Vorsehen eines (einzigen) Sperrventils im Hydrauliksystem problembehaftet sein. Beispielsweise kann im Falle einer mechanischen Ansteuerung des einzigen Sperrventils eine Übertragung einer Auslösung an das Sperrventil nicht ohne weiteres über verschiedene Montagearten hinweg sichergestellt werden, da sich je nach Einbaulage bzw. Montageart des Türschließers die Orientierung des Schließergehäuses ändern kann.

Vor diesem Hintergrund kann es zweckmäßig sein, zur Realisierung der Schließfolgeregelung zumindest zwei Sperrventile vorzusehen, wodurch sich jedoch neue Problemfelder abzeichnen. Beispielsweise ist darauf zu achten, dass dadurch die sichere Schließfunktion des Gangflügel-Türschließers nicht beeinträchtigt wird. Alternativ oder zusätzlich ist der zur Verfügung stehende Bauraum im Schließergehäuse des Gangflügel-Türschließers in der Regel begrenzt, so dass hohe Anforderungen an eine platzsparende Integration gestellt werden. Alternativ oder zusätzlich müsste sichergestellt werden, dass eine Integration der Sperrventile die weiteren Funktionalitäten des Hydrauliksystems, insbesondere im Hinblick auf die Einstellung der zumindest einen Schließereigenschaft des Gangflügel-Türschließers, nicht negativ beeinflusst.

Es ist daher Aufgabe der vorliegenden Erfindung, voranstehend beschriebene Nachteile von bekannten Türschließern, von bekannten Schließersystemen sowie von bekannten zweiflügeligen Türen des Stands der Technik zumindest teilweise zu beheben. Insbesondere ist es Aufgabe der vorliegenden Erfindung, einen verbesserten Türschließer für einen Gangflügel einer zweiflügeligen Tür, ein verbessertes Schließersystem sowie eine verbesserte zweiflügelige Tür bereitzustellen. Insbesondere ist es Aufgabe der vorliegenden Erfindung, einen Türschließer für einen Gangflügel einer zweiflügeligen Tür, ein Schließersystem sowie eine zweiflügelige Tür zu schaffen, bei denen der dem Gangflügel zugeordnete Türschließer effizient und/oder funktionssicher und/oder ohne signifikante Erhöhung eines Einstellaufwands für verschiedene Montagearten einsetzbar ist.

Voranstehende Aufgabe wird durch die Patentansprüche gelöst. Insbesondere wird die Aufgabe durch einen Türschließer mit den Merkmalen des unabhängigen Patentanspruchs 1, durch ein Schließersystem mit den Merkmalen des unabhängigen Patentanspruchs 15 sowie durch eine zweiflügelige Tür mit den Merkmalen des unabhängigen Patentanspruchs 16 gelöst. Weitere Merkmale und Vorteile des erfindungsgemäßen Schließersystems sowie der erfindungsgemäßen zweiflügeligen Tür ergeben sich aus den Unteransprüchen, der Beschreibung und den Zeichnungen.

Gemäß einem ersten Aspekt wird die Aufgabe gelöst durch einen Türschließer für einen Gangflügel einer zweiflügeligen, mit einer Schließfolgeregelung versehenen Tür, insbesondere Brand- und/oder Rauchschutztür, wobei der Türschließer wahlweise in einer ersten Einbaulage oder in einer zweiten Einbaulage montierbar ist und aufweist:
- ein an dem Gangflügel anordenbares Schließergehäuse;
- einen verschiebbar in dem Schließergehäuse geführten, insbesondere durch einen mechanischen Energiespeicher in Schließrichtung belasteten, Schließerkolben, durch den ein Hydraulikvolumen des Schließergehäuses in einen ersten Hydraulikraum und einen zweiten Hydraulikraum unterteilt wird;
- eine drehbar in dem Schließergehäuse gelagerte, mit dem Schließerkolben zusammenwirkende Schließerwelle, die drehfest mit einem Schließerhebel des Türschließers koppelbar oder gekoppelt ist;
- eine Strömungskanalanordnung, die den ersten Hydraulikraum und den zweiten Hydraulikraum fluidkommunizierend miteinander verbindet;
- eine Sperreinheit mit einem in der Strömungskanalanordnung angeordneten ersten Sperrventil zum Sperren des Hydraulikflusses von dem ersten Hydraulikraum in den zweiten Hydraulikraum und damit einhergehend einer Schließbewegung des Schließerkolbens und des Gangflügels in der ersten Einbaulage des Türschließers und einem in der Strömungskanalanordnung angeordneten, unabhängig von dem ersten Sperrventil ansteuerbaren zweiten Sperrventil zum Sperren des Hydraulikflusses von dem ersten Hydraulikraum in den zweiten Hydraulikraum und damit einhergehend einer Schließbewegung des Schließerkolbens und des Gangflügels in der zweiten Einbaulage des Türschließers;
- wobei in der ersten Einbaulage des Türschließers das erste Sperrventil über eine einem Standflügel der zweiflügeligen Tür zugeordnete Auslöseeinheit der Schließfolgeregelung in Abhängigkeit eines Öffnungswinkels des Standflügels ansteuerbar ist, um die Schließbewegung des Schließerkolbens und dadurch des Gangflügels wahlweise zu sperren oder freizugeben, und das zweite Sperrventil von der Auslöseeinheit der Schließfolgeregelung entkoppelt ist; und
- wobei in der zweiten Einbaulage des Türschließers das zweite Sperrventil über die Auslöseeinheit der Schließfolgeregelung in Abhängigkeit des Öffnungswinkels des Standflügels ansteuerbar ist, um die Schließbewegung des Schließerkolbens und dadurch des Gangflügels wahlweise zu sperren oder freizugeben, und das erste Sperrventil von der Auslöseeinheit der Schließfolgeregelung entkoppelt ist.

Der erfindungsgemäße Türschließer ist für einen Gangflügel einer mit einer Schließfolgeregelung versehenen zweiflügeligen Tür vorgesehen, um ein sicheres und insbesondere vollständiges Schließen der zweiflügeligen Tür auch nach Öffnung des Standflügels sicherzustellen. Die Tür kann beispielsweise eine Brand- und/oder Rauchschutztür sein.

Zum Bereitstellen dieser Schließfunktionalität umfasst der erfindungsgemäße Türschließer ein Schließergehäuse, das direkt am Gangflügel anordenbar ist, einen bevorzugt axial verschiebbar in dem Schließergehäuse geführten Kolben bzw. Schließerkolben, durch den ein Hydraulikvolumen des Schließergehäuses in einen ersten Hydraulikraum und einen zweiten Hydraulikraum unterteilt wird, und eine drehbar in dem Schließergehäuse gelagerte, mit dem Schließerkolben zusammenwirkende Schließerwelle. Die Schließerwelle ist, insbesondere drehfest, mit einem Schließerhebel des Türschließers koppelbar oder gekoppelt.

Der Türschließer kann ferner eine Gleitschiene aufweisen, in der ein Gleitstein verschiebbar gelagert ist. Der Gleitstein kann drehbar mit einem Gleitsteinende des Schließerhebels des Gangflügel-Türschließers verbunden sein, wobei der Schließerhebel wiederum mit seinem entgegengesetzten Schließerende mit der Schließerwelle koppelbar oder gekoppelt ist. Der Türschließer ist jedoch nicht auf einen Gleitschienenschließer, insbesondere mit Zahnstangentrieb, eingeschränkt.

Der Schließerkolben kann durch einen mechanischen Energiespeicher, insbesondere ein Federelement, des Türschließers in Schließrichtung belastet sein. Der mechanische Energiespeicher wird bei einer Öffnungsbewegung des Gangflügels aufgeladen und stellt anschließend die für ein Durchführen einer, insbesondere selbsttätigen, Schließbewegung des Gangflügels nötige Energie bereit.

Der erste Hydraulikraum bezeichnet vorzugsweise dasjenige Volumen innerhalb des Schließergehäuses, aus dem Hydraulikfluid während eines Schließvorgangs des Gangflügels abströmt. Der zweite Hydraulikraum bezeichnet vorzugsweise dasjenige Volumen innerhalb des Schließergehäuses, in das das Hydraulikfluid während eines Schließvorgangs des Gangflügels zurückgeführt wird. Der erste Hydraulikraum kann ein Kolbenraum sein. Der zweite Hydraulikraum kann ein Federraum sein. Alternativ kann der erste Hydraulikraum eine Hochdruckkammer und der zweite Hydraulikraum eine Niederdrucckammer sein.

Der erste Hydraulikraum und der zweite Hydraulikraum sind über eine, insbesondere gemeinsame, Strömungskanalanordnung fluidkommunizierend miteinander verbunden. Vorzugsweise ist die Strömungskanalanordnung in dem Schließergehäuse ausgebildet. Unter einer Strömungskanalanordnung wird vorzugsweise eine Anordnung von einem oder mehreren Kanälen oder Leitungen, verstanden, die einen oder mehrere Strömungspfade für ein Hydraulikfluid bilden.

Darüber hinaus weist der erfindungsgemäße Türschließer eine Sperreinheit mit einem ersten Sperrventil und einem zweiten Sperrventil auf. Die Sperreinheit ist vorzugsweise Teil der Schließfolgeregelung. Insbesondere kann die Sperreinheit bei Vorliegen einer durch die Auslöseeinheit erzeugten Auslösung, welche wiederum durch die Öffnung des Standflügels initiiert ist, ein Sperren einer Schließbewegung des Gangflügels bewirken. Zu diesem Zweck sind das erste Sperrventil und das zweite Sperrventil der Sperreinheit jeweils in die Strömungskanalanordnung des erfindungsgemäßen Gangflügel-Türschließers eingebunden bzw. geschaltet. Bei den Sperrventilen handelt es sich vorzugsweise um hydraulische Sperrventile.

Ferner sind die Sperrventile unabhängig voneinander ansteuerbar. Unter unabhängiger Ansteuerbarkeit wird vorliegend verstanden, dass jedes der zwei Sperrventile unabhängig vom jeweils anderen der zwei Sperrventile wahlweise in einen sperrenden Zustand, in dem ein Durchfluss an Arbeitsmedium bzw. Hydraulikfluid durch das jeweilige Sperrventil gesperrt ist, oder in einen freigebenden Zustand, in dem ein Durchfluss an Arbeitsmedium bzw. Hydraulikfluid durch das jeweilige Sperrventil freigegeben ist, überführt werden kann.

Darüber hinaus ist der erfindungsgemäße Gangflügel-Türschließer in zumindest zwei Einbaulagen montierbar.

Beispielsweise kann die erste Einbaulage der zumindest zwei Einbaulagen einer bandgegenseitigen Türblattmontage nach DIN-rechts (kurz: DIN-R) und die zweite Einbaulage einer bandgegenseitigen Türblattmontage nach DIN-links (kurz: DIN-L) entsprechen. DIN-links und DIN-rechts sind Teil der DIN 107, welche im Bauwesen die Öffnungsrichtung von Türen festlegt. Bei einer bandgegenseitigen Türblattmontage ist das Schließergehäuse am Türblatt montiert und, sofern vorhanden, die Gleitschiene an der Türzarge bzw. am Türrahmen. Im Gegensatz zur bandseitigen Türblattmontage ist das Schließergehäuse im Falle der bandgegenseitigen Türblattmontage auf der Bandgegenseite angebracht, d.h. auf derjenigen Seite der Tür, auf der die Bänder (Scharniere) nicht sichtbar sind. Diese bandgegenseitigen Einbaulagen unterscheiden sich insbesondere hinsichtlich der Orientierung des Schließergehäuses. Bei der bandgegenseitigen Türblattmontage nach DIN-R ist das Schließergehäuse gegenüber der bandgegenseitigen Türblattmontage nach DIN-L üblicherweise um 180° um eine vorzugsweise horizontale Querachse des Türschließers, welche insbesondere senkrecht zur Längsachse der Schließerwelle zur Längsachse des Schließergehäuses orientiert ist, gedreht angeordnet. Es versteht sich jedoch, dass der erfindungsgemäße Türschließer nicht auf diese Einbaulagen eingeschränkt ist. Insbesondere kommen auch andere Einbaulagen in Betracht, wie z.B. eine bandseitige Türblattmontage, eine bandgegenseitige Kopfmontage, eine bandseitige Türblattmontage, vorzugsweise jeweils in den Ausführungen DIN-R und DIN-L.

In der ersten Einbaulage des Türschließers ist vorgesehen, dass das erste Sperrventil über eine einem Standflügel der zweiflügeligen Tür zugeordnete Auslöseeinheit der Schließfolgeregelung in Abhängigkeit eines Öffnungswinkels des Standflügels ansteuerbar ist, um den Hydraulikfluss von dem ersten Hydraulikraum in den zweiten Hydraulikraum und damit einhergehend die Schließbewegung des Schließerkolbens und des Gangflügels wahlweise zu sperren oder freizugeben, und dass das zweite Sperrventil von der Auslöseeinheit der Schließfolgeregelung entkoppelt ist und/oder selbstständig sperrt. In der zweiten Einbaulage ist vorgesehen, dass das zweite Sperrventil über die Auslöseeinheit der Schließfolgeregelung in Abhängigkeit eines Öffnungswinkels des Standflügels ansteuerbar ist, um den Hydraulikfluss von dem ersten Hydraulikraum in den zweiten Hydraulikraum und damit einhergehend die Schließbewegung des Schließerkolbens und des Gangflügels wahlweise zu sperren oder freizugeben, und dass das erste Sperrventil von der Auslöseeinheit der Schließfolgeregelung entkoppelt ist und/oder selbstständig sperrt.

Eine Auslöseeinheit der Schließfolgeregelung ist vorzugsweise zum Erkennen einer Öffnung des Standflügels, insbesondere einer Öffnung, die einen vorgesehenen beziehungsweise entsprechend eingestellten Öffnungswinkel überschreitet, als Teil der Schließfolgeregelung vorgesehen und für diese Funktionalität bevorzugt zum Zusammenwirken mit dem standflügelseitigen Türschließer ausgebildet. Die durch die Auslöseeinheit erzeugte Auslösung, welche wiederum durch die Öffnung des Standflügels initiiert ist, der Schließfolgeregelung kann, beispielsweise über eine Übertragungseinheit, an das jeweilige Sperrventil der Sperreinheit des gangflügelseitigen Türschließers weitergeleitet werden.

Der Ausdruck "von der Auslöseeinheit der Schließfolgeregelung entkoppelt" meint vorliegend, dass das betroffene Sperrventil von einer Auslösung der Schließfolgeregelung durch die Auslöseeinheit unbeeinflusst ist, insbesondere keine Wechselwirkung mit der Auslöseeinheit und/oder einer Übertragungseinheit der Schließfolgeregelung, erfährt. Vorzugsweise nimmt das von der Schließfolgeregelung entkoppelte Sperrelement für die Dauer seiner Entkopplung, insbesondere selbstständig, eine sperrende Stellung ein.

Gemäß einem zweiten Aspekt wird die Aufgabe gelöst durch ein Schließersystem für eine zweiflügelige Tür, insbesondere eine Brand- und/oder Rauchschutztür, wobei das Schließersystem einen ersten Türschließer für einen Standflügel der Tür und einen zweiten Türschließer für einen Gangflügel der Tür aufweist, wobei der zweite Türschließer gemäß dem ersten Aspekt oder einer seiner Ausgestaltungen ausgebildet ist, wobei das Schließersystem ferner eine Schließfolgeregelung mit einer Auslöseeinheit, einer Übertragungseinheit und der Sperreinheit des zweiten Türschließers aufweist, wobei in der ersten Einbaulage das erste Sperrventil für eine Übertragung einer Auslösung der Schließfolgeregelung durch die Auslöseeinheit mit der Übertragungseinheit zusammenwirkt und das zweite Sperrventil von der Übertragungseinheit entkoppelt ist, und wobei in der zweiten Einbaulage das zweite Sperrventil für eine Übertragung einer Auslösung der Schließfolgeregelung durch die Auslöseeinheit mit der Übertragungseinheit zusammenwirkt und das erste Sperrventil von der Übertragungseinheit entkoppelt ist.

Das erfindungsgemäße Schließersystem ist für eine zweiflügelige Tür vorgesehen. Dafür weist das Schließersystem den ersten und zweiten Türschließer auf, wobei der erste Türschließer für ein Schließen des Standflügels und der zweite Türschließer für ein Schließen des Gangflügels vorgesehen ist.

Zumindest der zweite der beiden Türschließer kann mit einer Gleitschiene ausgestattet sein, in der ein Gleitstein verschiebbar gelagert ist. Der Gleitstein ist vorzugsweise drehbar mit einem Gleitsteinende eines Schließerhebels verbunden, wobei dieser wiederum mit seinem entgegengesetzten Schließerende mit einer drehbar im Schließergehäuse gelagerten Schließerwelle, insbesondere drehfest, koppelbar oder gekoppelt sein kann.

Die Auslöseeinheit der Schließfolgeregelung ist zum Erkennen einer Öffnung des Standflügels, insbesondere einer Öffnung die einen vorgesehenen beziehungsweise entsprechend eingestellten Öffnungswinkel überschreitet, als Teil der Schließfolgeregelung vorgesehen und für diese Funktionalität bevorzugt zum Zusammenwirken mit dem ersten Türschließer ausgebildet. Die durch die Auslöseeinheit erzeugte Auslösung, welche wiederum durch die Öffnung des Standflügels initiiert ist, der Schließfolgeregelung wird über eine Übertragungseinheit an eine Sperreinheit weitergeleitet. Da das Schließergehäuse des zweiten Türschließers am Türblatt des Gangflügels angeordnet ist, muss sichergestellt sein, dass eine Auslösung der Schließfolgeregelung durch die Auslöseeinheit, die mit dem ersten Türschließer zusammenwirkt, das Schließergehäuse des zweiten Türschließers erreicht. Die Übertragung und Weiterleitung einer Auslösung der Schließfolgeregelung an das Schließergehäuse des für den Gangflügel vorgesehenen Türschließers wird bevorzugt mechanisch mittels der Übertragungseinheit umgesetzt.

Sowohl Übertragungseinheit als auch Sperreinheit sind hierbei Elemente der Schließfolgeregelung. In der ersten Einbaulage ist das erste Sperrventil der Sperreinheit über die Übertragungseinheit durch die Auslöseeinheit in Abhängigkeit eines Öffnungswinkels des Standflügels ansteuerbar, wohingegen in der zweiten Einbaulage das zweite Sperrventil der Sperreinheit über die Übertragungseinheit durch die Auslöseeinheit in Abhängigkeit eines Öffnungswinkels des Standflügels ansteuerbar ist. Vorzugsweise ist in der ersten Einbaulage das zweite Sperrventil von der Übertragungseinheit und damit von einer Auslösung durch die Auslöseeinheit entkoppelt und in der zweiten Einbaulage das erste Sperrventil von der Übertragungseinheit und damit von einer Auslösung durch die Auslöseeinheit entkoppelt.

Gemäß einem dritten Aspekt wird die Aufgabe gelöst eine zweiflüglige Tür, insbesondere eine Brand- und/oder Rauchschutztür, mit einem Gangflügel und einem Standflügel, wobei die Tür ein Schließersystem mit einem ersten Türschließer für den Standflügel und einen zweiten Türschließer für den Gangflügel aufweist, wobei das Schließersystem gemäß dem zweiten Aspekt oder einer seiner Ausgestaltungen oder der zweite Türschließer gemäß dem ersten Aspekt oder einer seiner Ausgestaltungen ausgebildet ist.

Die eingangs gestellte Aufgabe wird somit vollumfänglich gelöst.

Gemäß einer ersten Ausgestaltung der Aspekte oder einer seiner Ausgestaltungen weist der für den Gangflügel vorgesehene Türschließer des Weiteren ein in der Strömungskanalanordnung angeordnetes Regulierventil zum Einstellen einer Schließereigenschaft, insbesondere einer Schließzeit, des Türschließers auf, wobei das Regulierventil in der Strömungskanalanordnung fluidkommunizierend mit dem ersten Sperrventil und dem zweiten Sperrventil verbunden ist.

Mit anderen Worten ist in die Strömungskanalanordnung zumindest ein Regulierventil zum Einstellen zumindest einer Schließereigenschaft, insbesondere einer Schließzeit bzw. Schließgeschwindigkeit, des Türschließers geschaltet. Diese Anordnung gestattet es, dass bei einer Schließbewegung des Gangflügels Hydraulikfluid von dem ersten Hydraulikraum in den zweiten Hydraulikraum verdrängt werden kann, wobei mittels des Regulierventils, welches in die Strömungskanalanordnung geschaltet ist, vorzugsweise ein Durchfluss an Hydraulikfluid gesteuert werden kann. In der Strömungskanalanordnung des Türschließers ist das Regulierventil fluidkommunizierend mit sowohl dem ersten Sperrventil als auch dem zweiten Sperrventil verbunden, so dass auch bei Verwendung von zwei Sperrventilen die Schließereigenschaft bzw. das Schließerverhalten des Türschließers mittels eines gemeinsamen Regulierventils eingestellt werden kann.

Das Vorsehen eines Regulierventils in der Strömungskanalanordnung, das mit beiden Sperrventilen fluidkommunizierend verbunden ist, trägt zur Funktionssicherheit bei, insbesondere da weitere Fehlerquellen eliminiert werden können. Insbesondere kann der auf das Regulierventil bezogene Einstellaufwand im Vergleich zu einer Anordnung reduziert werden, bei der die zwei Sperrventile in getrennten, d.h. nicht fluidisch miteinander verbundenen Strömungskanalanordnungen vorgesehen sind. In diesem Fall wäre jedem Sperrventil ein Regulierventil zuzuordnen. Da Regulierventile dieser Art in der Regel manuell von außerhalb des Schließergehäuses betätigt werden, müsste somit jedes der Regulierventile individuell eingestellt werden, was einen hohen Aufwand erfordert, unkomfortabel ist und die Fehleranfälligkeit des Türschließers, insbesondere durch falsche Einstellung der Regulierventile, erhöht. Der erfindungsgemäße Gangflügel-Türschließer trägt diesen Umständen Rechnung. Vorzugsweise ist das Regulierventil als Schließzeit-Regulierventil zum Einstellen einer Schließzeit ausgebildet.

Die Aufgabe eines Regulierventils besteht darin, das Schließverhalten, insbesondere über einen definierten oder den gesamten Bewegungsabschnitt, des Türschließers anzupassen. Durch Variation des von Fluid durchströmten Querschnitts kann Einfluss auf die Bewegungsgeschwindigkeit genommen werden und somit Einflüsse wie z.B. Temperatur und/oder Luftzug und/oder veränderte Schließkraft berücksichtigt bzw. ausgeglichen werden.

Das Vorsehen eines Regulierventils, insbesondere eines Schließzeit-Regulierventils, in der Strömungskanalanordnung, in der die beiden Sperrventile angeordnet sind, ist jedoch nicht zwingend. Bei einem möglichen Verzicht auf das Regulierventil bzw. Regulierventile kann das Schließverhalten bspw. durch ein passives Element, bspw. in Form einer starren Drossel oder durch einen zumindest abschnittsweise verengten Kanalabschnitt in der Strömungskanalanordnung, eingestellt sein. In diesem Fall ist der Türschließer für einen Einsatzpunkt mit gleichbleibenden Randbedingungen ausgelegt, insbesondere ohne Einstellmöglichkeiten hinsichtlich Schließzeit und/oder Schließkraft.

Gemäß einer weiteren Ausgestaltung der Aspekte oder einer seiner Ausgestaltungen sind das erste Sperrventil und das Regulierventil in der Strömungskanalanordnung fluidisch in Reihe zueinander geschaltet, wobei das zweite Sperrventil und das Regulierventil in der Strömungskanalanordnung fluidisch in Reihe zueinander geschaltet sind, und wobei das erste Sperrventil und das zweite Sperrventil in der Strömungskanalanordnung fluidisch parallel zueinander geschaltet sind.

Durch die parallele Schaltung der Sperrventile und die Reihenschaltung des Regulierventils mit dem jeweiligen Sperrventil wird insbesondere sichergestellt, dass der Türschließer in unterschiedlichen Einbaulagen funktionssicher betrieben werden kann. Insbesondere gestattet die parallele Schaltung der Sperrventile es, dass die Sperrventile unabhängig voneinander eigenständig arbeiten können.

Gemäß einer weiteren Ausgestaltung der Aspekte oder einer seiner Ausgestaltungen ist vorgesehen, dass in Bezug auf eine Überströmrichtung eines Hydraulikfluids von dem ersten Hydraulikraum zu dem zweiten Hydraulikraum das Regulierventil stromaufwärts des ersten Sperrventils und des zweiten Sperrventils in der Strömungskanalanordnung angeordnet ist.

Durch die Positionierung des Regulierventils des gangflügelseitigen Türschließers stromaufwärts der Sperrventile wird Hydraulikfluid, insbesondere wenn keine Auslösung der Schließfolgeregelung vorliegt, zunächst durch das Regulierventil geleitet, bevor es die Sperrventile erreicht. Erfindungsgemäß ist erkannt worden, dass sich diese Anordnung der Sperrventile und des Regulierventils als besonders vorteilhaft für eine kompakte Bauweise des gangflügelseitigen Türschließers erweist, insbesondere im Hinblick auf eine Anordnung der Sperrventile an gegenüberliegenden Seiten des Schließergehäuses und/oder des Schließerkolbens.

Gemäß einer weiteren Ausgestaltung der Aspekte oder einer seiner Ausgestaltungen ist ein Regulierventilauslass des Regulierventils in der Strömungskanalanordnung fluidkommunizierend mit einem Sperrventileinlass des ersten Sperrventils und einem Sperrventileinlass des zweiten Sperrventils verbunden, wobei insbesondere ein Sperrventileinlass des ersten Sperrventils in der Strömungskanalanordnung fluidkommunizierend mit einem Sperrventileinlass des zweiten Sperrventils verbunden ist.

Dies erlaubt eine effektive Umsetzung der Sperrfunktion und der Einstellung der Schließereigenschaft im Hydrauliksystem.

Ist beispielsweise in der ersten Einbaulage das erste Sperrventil geöffnet und das zweite Sperrventil geschlossen, kann bei einer Schließbewegung des Gangflügels Hydraulikfluid aus dem ersten Hydraulikraum über das Regulierventil zur Ventileinlassöffnung des ersten Sperrventils und zur Ventileinlassöffnung des zweiten Sperrventils geleitet werden. Da das zweite Sperrventil in diesem Beispiel geschlossen ist, kann Hydraulikfluid nicht über das zweite Sperrventil, sondern lediglich über das erste Sperrventil in den zweiten Hydraulikraum geleitet werden.

Ist beispielsweise in der zweiten Einbaulage das zweite Sperrventil geöffnet und das erste Sperrventil geschlossen, kann bei einer Schließbewegung des Gangflügels Hydraulikfluid aus dem ersten Hydraulikraum über das Regulierventil zur Ventileinlassöffnung des ersten Sperrventils und zur Ventileinlassöffnung des zweiten Sperrventils strömen. Da das erste Sperrventil in diesem Beispiel geschlossen ist, kann Hydraulikfluid nicht über das erste Sperrventil, sondern lediglich über das zweite Sperrventil in den zweiten Hydraulikraum geleitet werden.

Sind beispielsweise beide Sperrventile geschlossen, kann Hydraulikfluid weder über das erste Sperrventil noch über das zweite Sperrventil in den zweiten Hydraulikraum geleitet werden, wodurch die Schließbewegung des Schließerkolbens und dadurch die Schließbewegung des Gangflügels gesperrt wird.

Die Begriffe "Regulierventileinlass", "Regulierventilauslass", "Sperrventileinlass" und "Sperrventilauslass" beziehen sich vorzugsweise auf eine Strömungsrichtung des Hydraulikfluids vom ersten Hydraulikraum zum zweiten Hydraulikraum. Vorzugsweise sind die Sperrventile und das Regulierventil jeweils für eine unidirektionale Durchströmung in Richtung des zweiten Hydraulikraums ausgebildet. Es ist jedoch auch eine bidirektionale Durchströmung des jeweiligen Sperr- und Regulierventils denkbar.

Gemäß einer weiteren Ausgestaltung der Aspekte oder einer seiner Ausgestaltungen ist vorgesehen, dass in Bezug auf eine Überströmrichtung des Hydraulikfluids von dem ersten Hydraulikraum zu dem zweiten Hydraulikraum das Regulierventil stromabwärts des ersten Sperrventils und des zweiten Sperrventils in der Strömungskanalanordnung angeordnet ist.

Dies erlaubt eine effektive Umsetzung der Sperrfunktion und der Einstellung der Schließereigenschaft im Hydrauliksystem. Durch die Positionierung des Regulierventils des gangflügelseitigen Türschließers stromabwärts der Sperrventile kann Hydraulikfluid aus dem ersten Hydraulikraum zunächst durch eines der beiden Sperrventile, insbesondere durch das in der jeweiligen Einbaulage mit der Auslöseeinheit in Wirkverbindung stehende Sperrventil, strömen, sofern dieses geöffnet ist, bevor das Hydraulikfluid das Regulierventil erreicht. Diese Anordnung der Sperrventile und des Regulierventils eignet sich insbesondere für eine Anordnung der Sperrventile an einer gemeinsamen Seite des Schließergehäuses.

Gemäß einer weiteren Ausgestaltung der Aspekte ist ein Regulierventileinlass des Regulierventils in der Strömungskanalanordnung fluidkommunizierend mit einem Sperrventilauslass des ersten Sperrventils und einem Sperrventilauslass des zweiten Sperrventils verbunden, wobei insbesondere ein Sperrventilauslass des ersten Sperrventils in der Strömungskanalanordnung fluidkommunizierend mit einem Sperrventilauslass des zweiten Sperrventils verbunden ist.

Auf diese Weise kann insbesondere sichergestellt werden, dass sowohl die Sperrfunktion als auch die Regelung der Schließereigenschaft im Hydrauliksystem effektiv erfolgen können. Ferner kann der Betrieb des gangflügelseitigen Türschließers vereinfacht werden.

Ist beispielsweise in der ersten Einbaulage das erste Sperrventil geöffnet und das zweite Sperrventil geschlossen, kann bei einer Schließbewegung des Gangflügels Hydraulikfluid aus dem ersten Hydraulikraum über das erste Sperrventil zum Regulierventil und anschließend in den zweiten Hydraulikraum geleitet werden. Da das zweite Sperrventil in diesem Beispiel geschlossen ist, kann kein Hydraulikfluid durch das zweite Sperrventil strömen. Ist beispielsweise in der zweiten Einbaulage das zweite Sperrventil geöffnet und das erste Sperrventil geschlossen, kann bei einer Schließbewegung des Gangflügels Hydraulikfluid aus dem ersten Hydraulikraum über das zweite Sperrventil zum Regulierventil und anschließend in den zweiten Hydraulikraum geleitet werden. Da das erste Sperrventil in diesem Beispiel geschlossen ist, kann kein Hydraulikfluid durch das erste Sperrventil strömen. Sind beispielsweise beide Sperrventile geschlossen, ist ein Hydraulikfluid aus dem ersten Hydraulikraum über das Regulierventil in den zweiten Hydraulikraum gesperrt.

Gemäß einer weiteren Ausgestaltung der Aspekte oder einer seiner Ausgestaltungen ist in der ersten Einbaulage des Türschließers das zweite Sperrventil dauerhaft geschlossen, so dass ein Hydraulikfluss durch das zweite Sperrventil in den zweiten Hydraulikraum blockiert ist, und in der zweiten Einbaulage des Türschließers das erste Sperrventil dauerhaft geschlossen, so dass ein Hydraulikfluss durch das erste Sperrventil in den zweiten Hydraulikraum blockiert ist.

Indem entweder das erste Sperrventil oder das zweite Sperrventil in der jeweiligen Einbaulage des für den Gangflügel vorgesehenen Türschließers dauerhaft bzw. permanent geschlossen ist, wird eine gezielte Steuerung des Hydraulikflusses ermöglicht. Eine derartige Anordnung eignet sich insbesondere für eine Konfiguration des für den Gangflügel vorgesehenen Türschließers, in der die zwei Sperrventile in der Strömungskanalanordnung fluidisch parallel zueinander geschaltet bzw. angeordnet sind. Ist in der ersten Einbaulage das von der Auslöseeinheit entkoppelte zweite Sperrventil dauerhaft geschlossen, kann Hydraulikfluid in Abhängigkeit eines Betätigungszustandes des ersten Sperrventils bevorzugt nur über das erste Sperrventil in den zweiten Hydraulikraum geleitet werden. Ist in der zweiten Einbaulage das von der Auslöseeinheit entkoppelte erste Sperrventil dauerhaft geschlossen, kann Hydraulikfluid in Abhängigkeit eines Betätigungszustandes des zweiten Sperrventils bevorzugt nur über das zweite Sperrventil in den zweiten Hydraulikraum geleitet werden.

Vorzugsweise weist das erste Sperrventil und das zweite Sperrventil jeweils eine normally closed Ventilcharakteristik (kurz: NC-Ventilcharakteristik) auf. Eine NC-Ventilcharakteristik meint vorliegend, dass ein unbeeinflusstes, mit der Auslöseeinheit und/oder der Übertragungseinheit nicht in Wirkverbindung stehendes Sperrventil selbstständig in seiner systemtechnisch sicheren sperrenden Stellung bleibt. Auf diese Weise kann sichergestellt werden, dass in der ersten Einbaulage das entkoppelte bzw. unbeeinflusste zweite Sperrventil selbstständig sperrt, und in der zweiten Einbaulage das entkoppelte bzw. unbeeinflusste erste Sperrventil selbstständig sperrt.

Gemäß einer weiteren Ausgestaltung der Aspekte oder einer seiner Ausgestaltungen weist die Strömungskanalanordnung einen oder mehrere Kanalabschnitte auf, die als Tieflochbohrungen in das Schließergehäuse eingebracht sind.

Auf diese Weise kann ein Strömungspfad für das Hydraulikfluid platzsparend und einfach im Schließergehäuse des für den Gangflügel vorgesehenen Türschließers bereitgestellt werden. Die Tieflochbohrungen können beispielsweise über eine oder mehrere Seiten des Schließergehäuses in dieses eingebracht sein.

Gemäß einer weiteren Ausgestaltung der Aspekte oder einer seiner Ausgestaltungen sind das erste Sperrventil und das zweite Sperrventil jeweils mechanisch ansteuerbar.

Gemäß einer weiteren Ausgestaltung der Aspekte oder einer seiner Ausgestaltungen sind die Sperrventile an einer Mantelfläche des Schließergehäuses angeordnet.

Unter einer Mantelfläche wird vorliegend jene Oberfläche des Schließergehäuses verstanden, die sich zwischen gegenüberliegenden Stirnseiten des Schließergehäuses erstreckt.

Gemäß einer weiteren Ausgestaltung der Aspekte oder einer seiner Ausgestaltungen weisen das erste Sperrventil und das zweite Sperrventil jeweils einen Ventilkörper mit einer Ventilachse auf, wobei die Ventilachsen der Sperrventile parallel zueinander orientiert sind.

Eine parallele Ausrichtung der Ventilachsen der Sperrventile zueinander ermöglicht eine einfache Ansteuerung der Sperrventile. Darüber hinaus kann die Herstellung des Schließergehäuses vereinfacht werden.

Alternativ oder zusätzlich kann vorgesehen sein, dass zumindest eine der Ventilachsen der Sperrventile, vorzugsweise beide Ventilachsen der Sperrventile, parallel zu einer Längsachse der Schließerwelle orientiert ist bzw. sind. Dieser Aufbau eignet sich insbesondere für eine schließerwellennahe Anordnung der Sperrventile in und/oder an dem Schließergehäuse.

Alternativ oder zusätzlich kann vorgesehen sein, dass zumindest eine der Ventilachsen der Sperrventile, vorzugsweise beide Ventilachsen der Sperrventile, parallel zu einer Längsachse des Schließergehäuses orientiert sind. Dieser Aufbau eignet sich insbesondere für eine stirnseitige Anordnung der Sperrventile in und/oder an dem Schließergehäuse.

Alternativ oder zusätzlich kann vorgesehen sein, dass zumindest eine der Ventilachsen der Sperrventile, vorzugsweise beide Ventilachsen der Sperrventile, parallel zu einer Ventilachse des Regulierventils ausgerichtet sind.

Gemäß einer weiteren Ausgestaltung der Aspekte oder einer seiner Ausgestaltungen sind die Sperrventile in einer parallel zur Längsachse der Schließerwelle orientierten Richtung voneinander beabstandet und/oder auf gegenüberliegenden Seiten des Schließerkolbens angeordnet sind.

Diese Anordnung trägt zu einer kompakten Bauweise des Schließergehäuses bei. Ferner begünstigt diese Anordnung einen funktionssicheren Betrieb des Türschließers in unterschiedlichen Einbaulagen. Die Längsachse der Schließerwelle ist vorzugsweise parallel zu einer Rotationsachse der drehbar im Schließergehäuse gelagerten Schließerwelle ausgerichtet oder entspricht der Rotationsachse. Die Längsachse der Schließerwelle ist im montierten Zustand des Türschließers vorzugsweise vertikal, d. h. mit dem Schwerefeld der Erde übereinstimmend, ausgerichtet.

Gemäß einer weiteren Ausgestaltung der Aspekte oder einer seiner Ausgestaltungen weist der Türschließer des Weiteren ein den ersten Hydraulikraum nach außen verschließendes Verschlusselement mit einem bevorzugt zylinderförmigen Ansatz auf, der fluiddichtend in den ersten Hydraulikraum eingreift, wobei die Strömungskanalanordnung zumindest abschnittsweise durch eine am Außenumfang des Ansatzes ausgebildete Nut und eine Innenwand des Schließergehäuses gebildet ist.

Diese Ausgestaltung trägt zu einer effizienten Nutzung des verfügbaren Bauraums und kompakten Bauweise des Schließergehäuses bei. Der durch die Nut und die Innenwand des Schließergehäuses gebildete Abschnitt der Strömungskanalanordnung erweist sich insbesondere bei einer Anordnung der Sperrventile in und/oder an dem Schließergehäuse zu beiden Seiten des Schließerkolbens als vorteilhaft, da er eine effiziente und platzsparende Hydraulikumlenkung zwischen beiden Seiten ermöglicht. Das Verschlusselement, insbesondere der Ansatz des Verschlusselements, kann beispielsweise formschlüssig in ein von dem Schließerkolben abgewandtes Ende des ersten Hydraulikraums eingesetzt sein. Beispielsweise kann das Verschlusselement ein Verschlussdeckel des Schließergehäuses sein.

Alternativ oder zusätzlich kann vorgesehen sein, dass das Schließergehäuse, insbesondere ein Wandabschnitt des Schließergehäuses, mit zumindest einer Querbohrung als Teil der Strömungskanalanordnung versehen ist, wobei die Querbohrung die Sperrventile fluidkommunizierend miteinander verbindet. Die zumindest eine Querbohrung ist vorzugsweise quer zu einer parallel zur Längsachse des Schließergehäuses orientierten Längsrichtung orientiert. Alternativ oder zusätzlich kann vorgesehen sein, dass die Strömungskanalanordnung zumindest abschnittsweise außerhalb des Schließergehäuses verläuft, um die Sperrventile fluidkommunizierend miteinander zu verbinden.

Gemäß einer weiteren Ausgestaltung der Aspekte oder einer seiner Ausgestaltungen umfasst der für den Gangflügel vorgesehene Türschließer des Weiteren zumindest ein Sperrelement zum wahlweisen Ansteuern, insbesondere Betätigen, des ersten Sperrventils in der ersten Einbaulage oder des zweiten Sperrventils in der zweiten Einbaulage, um eine Schließbewegung des Gangflügels wahlweise zu sperren oder freizugeben.

Das zumindest eine Sperrelement dient der Übertragung und Weiterleitung einer Auslösung durch die Auslöseeinheit und kann beispielsweise Teil der Übertragungseinheit der Schließfolgeregelung sein. Dies begünstigt eine sichere und rein mechanische Wirkverbindung zwischen der Auslöseeinheit und dem jeweiligen Sperrventil in Abhängigkeit der Einbaulage.

Gemäß einer weiteren Ausgestaltung der Aspekte oder einer seiner Ausgestaltungen umfasst der für den Gangflügel vorgesehene Türschließer des Weiteren ein Hülsenelement zum Weiterleiten einer Auslösung durch die Auslöseeinheit, das an einem Schließerende des Schließerhebels parallel zur Längsachse der Schließerwelle verschiebbar gelagert ist, wobei das Hülsenelement mit dem zumindest einen Sperrelement koppelbar ist.

Das Hülsenelement dient der Übertragung und Weiterleitung einer Auslösung durch die Auslöseeinheit und kann beispielsweise Teil der Übertragungseinheit der Schließfolgeregelung sein. Durch die verschiebbare Lagerung des Hülsenelements und dessen Koppelbarkeit mit dem zumindest einen Sperrelement führt eine Auslenkung des Hülsenelements, welche durch die Auslösung der Schließfolgeregelung durch die Auslöseeinheit initiiert ist, vorzugsweise zu einer Verlagerung des zumindest einen Sperrelements und damit zu einer Ansteuerung des jeweiligen Sperrventils.

Gemäß einer weiteren Ausgestaltung der Aspekte oder einer seiner Ausgestaltungen ist ein erstes Sperrelement des zumindest einen Sperrelements dazu ausgebildet ist, das erste Sperrventil in der ersten Einbaulage anzusteuern, wobei ein zweites Sperrelement des zumindest einen Sperrelements dazu ausgebildet ist, das zweite Sperrventil in der zweiten Einbaulage anzusteuern.

Mit anderen Worten weist der für den Gangflügel vorgesehene Türschließer zwei Sperrelemente auf, wobei jedem Sperrventil eines der zwei Sperrelemente zugeordnet ist. Diese Ausgestaltung begünstigt einen funktionssicheren Betrieb des Türschließers in verschiedenen Einbaulagen.

Vorzugsweise ist in der ersten Einbaulage das erste Sperrelement und in der zweiten Einbaulage das zweite Sperrelement mit dem Hülsenelement gekoppelt. Durch die Kopplung des ersten Sperrelements mit dem Hülsenelement in der ersten Einbaulage und des zweiten Sperrelements mit dem Hülsenelement in der zweiten Einbaulage wird sichergestellt, dass immer das passende Sperrventil angesteuert werden kann, um die gewünschte Funktion des Türschließers zu gewährleisten.

Gemäß einer weiteren Ausgestaltung der Aspekte oder einer seiner Ausgestaltungen sind das erste Sperrelement und das zweite Sperrelement jeweils als ein drehbar an und/oder in dem Schließergehäuse des für den Gangflügel vorgesehenen Türschließers gelagerter Sperrhebel ausgebildet.

Durch die Sperrhebel können die Sperrventile auf besonders einfache und sichere Art betätigt werden. Darüber hinaus begünstigt ein als Sperrhebel ausgestaltetes Sperrelement eine flexible Sperrventilanordnung im und/oder am Schließergehäuse. Durch die verschiebbare Lagerung des Hülsenelements führt eine Auslenkung des Hülsenelements, welche durch die Auslösung der Schließfolgeregelung durch die Auslöseeinheit initiiert ist, vorzugsweise zu einer Verkippung des in der jeweiligen Einbaulage mit dem Hülsenelement gekoppelten Sperrhebels und damit zu einer Ansteuerung des mit diesem in Wirkverbindung stehenden Sperrventils. Vorzugsweise ist jeder Sperrhebel als zweiarmiger, insbesondere L-artig ausgeformter, Hebel mit zwei Schenkeln ausgebildet ist und im Bereich einer Verbindungsstelle der beiden Schenkel an und/oder in dem Schließergehäuse des für den Gangflügel vorgesehenen Türschließers gelagert. Erfindungsgemäß ist erkannt worden, dass sich ein als Sperrhebel ausgebildetes Sperrelement insbesondere dann anbietet, wenn die Ventilachse des jeweiligen Sperrventils horizontal ausgerichtet ist.

Gemäß einer weiteren Ausgestaltung der Aspekte oder einer seiner Ausgestaltungen ist das Sperrelement als Mitnehmer ausgebildet.

Durch den Mitnehmer können die Sperrventile ebenfalls auf einfache und sichere Art betätigt werden. Wenn ein Hülsenelement vorgesehen ist, kann der Mitnehmer mit dem Hülsenelement verbunden, insbesondere auf das Hülsenelement aufgeklipst, sein. Durch eine Auslenkung des Hülsenelements, initiiert durch die Auslösung der Schließfolgeregelung durch die Auslöseeinheit, wird der Mitnehmer dann mitgenommen und steuert das Sperrventil an. Erfindungsgemäß ist erkannt worden, dass sich ein Mitnehmer insbesondere dann anbietet, wenn die Ventilachse des jeweiligen Sperrventils parallel zur Längsachse der Schließerwelle ausgerichtet ist. Vorzugsweise ist der Mitnehmer in beiden Einbaulagen mit dem Hülsenelement gekoppelt.

Gemäß einer weiteren Ausgestaltung der Aspekte weist der für den Gangflügel vorgesehene Türschließer ferner ein der Schließfolgeregelung zugeordnetes Transferelement für die Weiterleitung einer Auslösung durch die Auslöseeinheit entlang des Schließerhebels auf, das sich vorzugsweise zwischen einem Gleitsteinende und einem dem Gleitsteinende entgegengesetzten Schließerende des Schließerhebels des für den Gangflügel vorgesehenen Türschließers erstreckt. Im Sinne der Erfindung werden hierbei die Begriffe Gleitsteinende und Schließerende vorzugsweise als Bereiche aufgefasst, die neben dem jeweiligen tatsächlichen physischen Ende des Schließerhebels auch dessen nähere Umgebung einschließen.

Das Transferelement kann beispielsweise als zweiarmiger Transferhebel ausgebildet sein, der in und/oder an einer Hebelaufnahme des Schließerhebels zwischen einer Inaktivstellung und einer Aktivstellung schwenkbar gelagert sein kann. Vorzugsweise steht das Transferelement einerseits mit der Auslöseeinheit und andererseits mit der Sperreinheit in Wirkverbindung. Beispielsweise kann das Hülsenelement mit dem Transferelement gekoppelt sein, so dass der Transferhebel zum Weiterleiten einer Auslösung durch die Auslöseeinheit in seine Aktivstellung bringbar ist und dabei das Hülsenelement verschiebt. Durch Verschiebung des Hülsenelements kann das jeweilige Sperrventil, insbesondere über das jeweilige Sperrelement, angesteuert werden.

Gemäß einer weiteren Ausgestaltung der Aspekte oder einer seiner Ausgestaltungen weisen die Sperrventile jeweils ein Sperrventilgehäuse mit mindestens zwei Öffnungen, durch die Hydraulikfluid durch das jeweilige Sperrventil strömen kann, ein Stellglied, welches in das Sperrventilgehäuse integriert ist, mit einem Abdichtungskörper, der mit dem Sperrventilgehäuse um eine erste Öffnung der mindestens zwei Öffnungen einen Dichtsitz bilden kann, und mit einem ersten Magnetelement, und einen Auslöser, welcher außerhalb des Sperrventilgehäuses und hermetisch getrennt von dem Stellglied angeordnet ist, ein zweites Magnetelement aufweist und mindestens zwei Zustände einnehmen kann, auf, wobei mindestens eines der Magnetelemente einen Dauermagneten aufweist und das andere Magnetelement einen Dauermagneten oder einen Ferromagneten aufweist, wobei in einem dem Sperrzustand des jeweiligen Sperrventils entsprechenden ersten Zustand des Auslösers keine Magnetkraft oder eine erste Magnetkraft zwischen den Magnetelementen wirkt und sich das Stellglied automatisch in einer ersten Stellung befindet, in der es die erste Öffnung blockiert und einen Dichtsitz mit dem Gehäuse um die erste Öffnung bildet, wobei in einem dem Freigabezustand des jeweiligen Sperrventils entsprechenden zweiten Zustand des Auslösers eine zweite Magnetkraft zwischen den Magnetelementen wirkt, durch die das Stellglied in eine zweite Stellung gebracht wird, in der es vom Dichtsitz abgehoben ist und die erste Öffnung freigibt.

Der Auslöser kann derart ausgestaltet ist, dass er durch eine Verschiebung in einer Ebene quer zur Längsachse des jeweiligen Sperrventils und/oder durch eine Verschiebung in Richtung der Längsachse und/oder durch Rotation um die zur Längsachse senkrechte Achse zwischen dem ersten und dem zweiten Zustand hin- und her wechseln kann.

Die Verschiebung in der Ebene quer zur Längsachse des jeweiligen Sperrventils und/oder die Verschiebung in Richtung der Längsachse und/oder die Rotation um die zur Längsachse senkrechte Achse kann bzw. können insbesondere durch das zumindest eine Sperrelement bewirkt werden. Die Verschiebung des jeweiligen Auslösers quer zur Längsachse des jeweiligen Sperrventils und/oder die Verschiebung in Richtung der Längsachse des jeweiligen Sperrventils kann beispielsweise durch den Mitnehmer bewirkt werden. Die Rotation des jeweiligen Sperrventils um die zur Längsachse senkrechte Achse kann beispielsweise durch den jeweiligen Sperrhebel erfolgen.

Vorzugsweise ist das zumindest eine Sperrelement in der ersten Einbaulage mit dem Auslöser des ersten Sperrventils wirkverbunden, um den Auslöser des ersten Sperrventils wahlweise in den ersten oder zweiten Zustand zu bringen, und in der zweiten Einbaulage mit dem Auslöser des zweiten Sperrventils wirkverbunden, um den Auslöser des zweiten Sperrventils wahlweise in den ersten oder zweiten Zustand zu bringen.

Optional kann vorgesehen sein, dass, wenn der Auslöser von dem zweiten Zustand in den ersten Zustand gebracht wird, automatisch wieder die erste Stellung einnimmt, auch wenn keine Magnetkraft zwischen den Magnetelementen wirkt. Auf diese Weise kann sichergestellt werden, dass die Sperrventile in neutralem, unbeeinflusstem Zustand zuverlässig eine sperrende Stellung einnehmen.

Gemäß einer weiteren Ausgestaltung der Aspekte oder einer seiner Ausgestaltungen ist vorgesehen, dass in der ersten Einbaulage der Schließerhebel mit einem ersten Ende der Schließerwelle gekoppelt ist, und dass in der zweiten Einbaulage der Schließerhebel mit einem dem ersten Ende entgegengesetzten zweiten Ende der Schließerwelle gekoppelt ist.

Vorzugsweise liegt die Schließerwelle an gegenüberliegenden Seiten des Schließergehäuses nach außen hin frei. Beispielsweise kann vorgesehen sein, dass die Schließerwelle an gegenüberliegenden Seiten des Schließergehäuses aus dem Schließergehäuse hervorragt.

Gemäß einer weiteren Ausgestaltung der Aspekte oder einer seiner Ausgestaltungen weist der für den Gangflügel vorgesehene Türschließer des Weiteren zumindest ein in oder an dessen Schließergehäuse angeordnetes Endschlagventil zum Einstellen eines Endschlags auf.

Das Endschlagventil dient der Bereitstellung einer Endschlagfunktionalität, insbesondere bei kleinen Öffnungswinkeln des Gangflügels. Unter einem Endschlagventil wird vorzugsweise ein hydraulisches Ventil verstanden, das der Überwindung eines mechanischen Widerstands von Dichtungen und/oder einer Schlossfalle dient, indem kurz vor Erreichen einer Geschlossenlage des Gangflügels, d.h. bei kleinen Öffnungswinkeln des Gangflügels, eine Schließgeschwindigkeit des Gangflügels entsprechend erhöht wird.

Dies kann insbesondere dadurch ermöglicht werden, dass zumindest ein Aktivierungspunkt des ersten Hydraulikraums, beispielsweise bereitgestellt durch einen Anschlussbereich, insbesondere eine Anschlussbohrung, bei bestimmten Schließerkolbenpositionen aktiv ist, das heißt, dass eine entsprechende Strömungskanalanordnung an diesem Aktivierungspunkt mit dem zweiten Hydraulikraum fluidisch verbunden ist, und in anderen Schließerkolbenpositionen nicht aktiv ist, beispielsweise durch eine fluiddichte Abdeckung des Anschlussbereichs durch den Kolben. Durch eine entsprechende Wahl einer Position des Aktivierungspunkts kann beispielsweise eine Schließgeschwindigkeitserhöhung bei kleinen Öffnungswinkeln der Tür zum Bereitstellen einer Endschlagfunktionalität bereitgestellt werden. Die Position des Aktivierungspunktes bestimmt den Grenzwinkel, ab dem die Endschlagfunktionalität einsetzt.

Das Endschlagventil kann in der Strömungskanalanordnung angeordnet sein, in der auch das erste Sperrventil und das zweite Sperrventil angeordnet sind. Alternativ kann das Endschlagventil in einer von der Strömungskanalanordnung verschiedenen weiteren Strömungskanalanordnung vorgesehen sein, welche den ersten Hydraulikraum und den zweiten Hydraulikraum fluidkommunizierend miteinander verbindet. Auf diese Weise kann sichergestellt werden, dass der Endschlag unabhängig von den Sperrventilen ist.

Gemäß einer weiteren Ausgestaltung ist in der Strömungskanalanordnung des für den Gangflügel vorgesehenen Türschließers, in der die Sperrventile angeordnet sind, ein einziges Regulierventil zum Einstellen einer Schließzeit angeordnet.

Mit anderen Worten ist in der Strömungskanalanordnung des erfindungsgemäßen Türschließers nur ein Schließzeitventil angeordnet. Dadurch kann ein Einstellaufwand des für den Gangflügel vorgesehenen Türschließers weiter reduziert werden.

Gemäß einer weiteren Ausgestaltung des zweiten oder dritten Aspekts oder einer seiner Ausgestaltungen weist die Übertragungseinheit zumindest einen Schienenabschnitt und einen damit gekoppelten Schließerabschnitt auf, wobei der Schienenabschnitt mit der Auslöseeinheit zusammenwirkt und zumindest teilweise in der Gleitschiene angeordnet ist, und der Schließerabschnitt wahlweise in der ersten Einbaulage mit dem ersten Sperrventil oder in der zweiten Einbaulage mit dem zweiten Sperrventil zusammenwirkt, und wenigstens mit einem Teilabschnitt vom Gleitsteinende bis zum Schließerende entlang des Schließerhebels des zweiten Türschließers angeordnet ist.

Anschließend an den Schließerabschnitt ist vorzugsweise die Sperreinheit der Schließfolgeregelung angeordnet, wobei der Schließerabschnitt mit der Sperreinheit zusammenwirkt. Auf diese Weise kann nun eine Auslösung der Schließfolgeregelung, die durch die Auslöseeinheit erzeugt wurde, über die komplette Übertragungseinheit umfassend den Schienenabschnitt und den Schließerabschnitt an die Sperreinheit weitergeleitet werden und auf diese Weise eine Sperrung eines Schließvorgangs des Gangflügels aktiviert werden.

Vorzugsweise weist der Schließerabschnitt ein Transferelement auf. Das Transferelement erstreckt sich vorzugsweise zwischen entgegengesetzten Enden des Schließerhebels, z.B. zwischen einem Gleitsteinende und einem Schließerende des Schließerhebels. Das Transferelement kann beispielsweise als ein zweiarmiger Transferhebel ausgebildet ist, wobei der Transferhebel in und/oder an einer Hebelaufnahme des Schließerhebels zwischen einer Inaktivstellung und einer Aktivstellung schwenkbar gelagert sein kann. Vorzugsweise ist das Hülsenelement mit dem Transferelement gekoppelt, so dass der Transferhebel zum Weiterleiten einer Auslösung durch die Auslöseeinheit in seine Aktivstellung bringbar ist und dabei das Hülsenelement verschiebt.

Ferner kann vorgesehen sein, dass der Schienenabschnitt eine Weiterleitungseinrichtung zum Weiterleiten einer Auslösung durch die Auslöseeinheit in einer Richtung parallel zur Gleitschiene und ferner eine mit der Weiterleitungseinrichtung gekoppelte Aktivierungseinrichtung zum Weiterleiten der Auslösung in einer Richtung quer zur Gleitschiene umfasst. Die Weiterleitungseinrichtung kann beispielsweise eine Schubstange und/oder einen Seilzug aufweisen. Die Aktivierungseinrichtung kann für ein Koppeln mit dem Schließerabschnitt ein Koppelelement aufweisen.

Der Schienenabschnitt der Übertragungseinheit hat im Wesentlichen zwei Aufgaben, zum einen die Übertragung der Auslösung der Schließfolgeregelung entlang der Gleitschiene und zum anderen die Weitergabe der Auslösung an den Schließerabschnitt. Durch die Aufteilung des Schienenabschnitts in die Weiterleitungseinrichtung und die Aktivierungseinrichtung können beide Aufgaben durch voneinander getrennte und damit speziell auf die jeweilige Aufgabe abgestimmte Bauelementgruppen bereitgestellt werden.

Insgesamt stellt die Übertragungseinheit, die als Kombination aus Schienenabschnitt und Schließerabschnitt gebildet ist, eine sichere und rein mechanische Wirkverbindung zwischen der Auslöseeinheit, also dem ersten Türschließer am Standflügel, und der Sperreinheit an und/oder in der Schließereinheit des zweiten Türschließers am Gangflügel her.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsformen der Erfindung sind in der Zeichnung dargestellt und werden in der nachfolgenden Beschreibung näher erläutert. Elemente mit gleicher Funktion und Wirkungsweise werden in den Figuren jeweils mit denselben Bezugszeichen versehen. Es zeigen:
- Fig. 1: eine Ausführungsform einer zweiflügeligen Tür,
- Fig. 2: eine schematische Darstellung einer beispielhaften ersten Ausführungsform eines Türschließers,
- Fig. 3: eine schematische Darstellung einer beispielhaften zweiten Ausführungsform eines Türschließers,
- Fig. 4: eine beispielhafte Ausführungsform des Türschließers aus Fig. 2 in einer ersten Perspektive,
- Fig. 5: den Türschließer aus Fig. 4 in einer zweiten Perspektive,
- Fig. 6: eine beispielhafte Ausführungsform des Türschließers aus Fig. 3 in einer ersten Perspektive, und
- Fig. 7: den Türschließer aus Fig. 6 in einer zweiten Perspektive.

Fig. 1 zeigt eine zweiflügelige Tür 300 mit einem Standflügel 310 und einem Gangflügel 320. Die Tür 300 ist ferner mit einem Schließersystem 200 ausgestattet. Eine Mitnehmerklappe 202 stellt sicher, dass bei einer Öffnung des Standflügels 310 auch der Gangflügel 320 ausreichend mit aufgedrückt wird.

Das Schließersystem 200 weist insbesondere für den Standflügel 310 einen ersten Türschließer 204 und für den Gangflügel 320 eine zweiten Türschließer 10 auf. Wie dargestellt, kann das gesamte Schließersystem 200 beispielsweise in bandgegenseitiger Montage an der Tür 300 angeordnet sein.

Insbesondere der zweite Türschließer 10 ist mit einer Gleitschiene 12 ausgestattet, in der ein Gleitstein 14 entlang seines Gleitweges 16 verschiebbar gelagert ist. Wie abgebildet, kann eine einzige, durchgängige Gleitschiene 12 für beide Türschließer 10, 204 vorgesehen sein. Auch Ausgestaltungen mit zwei getrennten Gleitschienen 12 für beide Türschließer 10, 204 sind denkbar, beispielsweise um den frei werdenden Bauraum für weitere Elemente, etwa einen Rauch- und/oder Brandmelder, zu nutzen. Der Gleitstein 14 ist mit einem Gleitsteinende 18 eines Schließerhebels 22 des zweiten Türschließers 10 drehbar verbunden. Ein entgegengesetzt zu dem Gleitsteinende 18 vorgesehenes Schließerende 23 des Schließerhebels 22 ist mit einem Schließergehäuse 24 des zweiten Türschließers 10 verbunden. Das Schließergehäuse 24 ist am Türblatt des Gangflügels 300 angeordnet.

Des Weiteren ist die Tür 300 und/oder das Schließersystem 200 mit einer Schließfolgeregelung 206 ausgestattet. Durch diese Schließfolgeregelung 206 kann sichergestellt werden, dass bei geöffnetem Standflügel 310 ein Schließvorgang des Gangflügels 320 gesperrt und damit gestoppt wird, so dass ein entsprechend ausgeführter Schließvorgang des Standflügels 310 nicht behindert wird und vollständig beendet werden kann. Für diese Funktionalität weist die Schließfolgeregelung 206 eine mit dem ersten Türschließer 204 gekoppelte Auslöseeinheit 208, eine Übertragungseinheit 210 und eine Sperreinheit 26 auf. Die Sperreinheit 26 ist für das eigentliche Sperren des zweiten Türschließers 10 vorgesehen, wobei die Übertragungseinheit 210 eine Auslösung der Schließfolgeregelung 206 durch die Auslöseeinheit 208, insbesondere ausgelöst durch eine Öffnung des Standflügels 310 über einen Auslösewinkel hinaus, an die Sperreinheit 26 überträgt, insbesondere unabhängig davon, wo sich der Gleitstein 14 entlang seines Gleitwegs 16 in der Gleitschiene 12 befindet. Die Sperreinheit 26 ist Teil des zweiten Türschließers 10.

Fig. 2 zeigt ein erstes Ausführungsbeispiel des erfindungsgemäßen Türschließers 10. Wie in Fig. 2 dargestellt, weist der Türschließer 10 einen verschiebbar in dem Schließergehäuse 24 geführten, durch einen mechanischen Energiespeicher 28 in Schließrichtung 30 belasteten Schließerkolben 32 auf, durch den ein Hydraulikvolumen 33 innerhalb des Schließergehäuses 24 in einen ersten Hydraulikraum 34 und zumindest einen zweiten Hydraulikraum 36 unterteilt wird. Vorzugsweise ist der Schließerkolben 32 in einer bevorzugt zylindrischen Bohrung des Schließergehäuses 24 längsverschiebbar geführt. Der mechanische Energiespeicher 28 ist in der gezeigten Darstellung beispielhaft als Schließfeder ausgeführt. Darüber hinaus weist der Türschließer 10 eine drehbar in dem Schließergehäuse 24 gelagerte Schließerwelle 38 auf. Die Schließerwelle 38 ist drehfest mit dem Schließerhebel 22 des Türschließers 10 koppelbar. Ferner wirkt die Schließerwelle 38 mit dem Schließerkolben 32 zusammen, so dass eine Verschiebung des Schließerkolbens 32 eine Drehung der Schließerwelle 38 bewirkt, und umgekehrt. Zu diesem Zweck kann der Schließerkolben 32 beispielsweise eine nicht dargestellte Verzahnung aufweisen, die vorzugsweise mit einem drehfest mit der Schließerwelle 38 verbundenen, nicht dargestellten Ritzel kämmt. Alternativ kann die Schließerwelle bspw. als Nockenwelle ausgebildet sein. Zum Einsetzen des Schließerkolbens 32 in das Schließergehäuse 24 kann das Schließergehäuse 24 stirnseitig ein Verschlusselement 40 aufweisen.

Bei einer einer Öffnungsbewegung des Gangflügels 320 entsprechenden Bewegung des Schließerkolbens 32 in der Zeichnung nach rechts wird die Schließerfeder 28 komprimiert. Eine Entspannung der Schließerfeder 28 bewirkt eine einer Schließbewegung des Gangflügels 320 entsprechende Verschiebung des Schließerkolbens 32 in der Zeichnung nach links (d.h. in Schließrichtung 30).

Ferner weist der Türschließer 10 eine bevorzugt in dem Schließergehäuse 24 ausgebildete Strömungskanalanordnung 42 auf, die den ersten Hydraulikraum 34 und den zweiten Hydraulikraum 36 fluidkommunizierend miteinander verbindet. Die Strömungskanalanordnung 42 ist in der Zeichnung aus Darstellungsgründen aus dem Schließergehäuse 24 herausgeführt. In der Strömungskanalanordnung 42 ist ein Regulierventil 44 zum Einstellen einer Schließereigenschaft, insbesondere einer Schließzeit, des Türschließers 10 angeordnet. Ferner sind in der Strömungskanalanordnung 42 ein erstes Sperrventil 46 der Sperreinheit 26 und ein zweites Sperrventil 48 der Sperreinheit 26 angeordnet. Die Sperrventile 46, 48 sind dazu ausgebildet, einen Hydraulikfluss von dem ersten Hydraulikraum 34 in den zweiten Hydraulikraum 36 und damit einhergehend eine Schließbewegung des Schließerkolbens 32 und somit des Gangflügels 320 zu sperren. Die Sperrventile 46, 48 sind unabhängig voneinander ansteuerbar.

In dem ersten Ausführungsbeispiel sind die Sperrventile 46, 48 fluidisch parallel zueinander geschaltet. Darüber hinaus sind das erste Sperrventil 46 und das zweite Sperrventil 48 jeweils fluidisch in Reihe zu dem Regulierventil 44 geschaltet. Die Sperrventile 46, 48 sind in Bezug auf eine Überströmrichtung des Hydraulikfluids von dem ersten Hydraulikraum 34 in den zweiten Hydraulikraum 36 beispielhaft jeweils stromabwärts des Regulierventils 44 in der Strömungskanalanordnung 42 angeordnet.

Die Strömungskanalanordnung 42 des ersten Ausführungsbeispiels weist beispielhaft mehrere Kanalabschnitte 50, 52, 54, 56, 58, 60 auf. Ein Regulierventileinlass des Regulierventils 44 ist über einen ersten Kanalabschnitt 50 fluidkommunizierend mit dem ersten Hydraulikraum 34 verbunden. Ein Regulierventilauslass des Regulierventils 44 ist über einen zweiten Kanalabschnitt 52, der in einer ersten Verzweigung 62 in einen dritten Kanalabschnitt 54 und einen vierten Kanalabschnitt 56 übergeht, fluidkommunizierend mit Sperrventileinlässen der Sperrventile 46 und 48 verbunden. Insbesondere ist der Regulierventilauslass des Regulierventils 44 über den zweiten Kanalabschnitt 52 und den dritten Kanalabschnitt 54 mit dem Sperrventileinlass des ersten Sperrventils 46 fluidkommunizierend verbunden, und über den zweiten Kanalabschnitt 52 und den vierten Kanalabschnitt 56 mit dem Sperrventileinlass des zweiten Sperrventils 48 fluidkommunizierend verbunden. Ein Sperrventilauslass des ersten Sperrventils 46 kann über einen fünften Kanalabschnitt 58 mit dem zweiten Hydraulikraum 36 fluidkommunizierend verbunden sein. Ein Sperrventilauslass des zweiten Sperrventils 48 kann über einen sechsten Kanalabschnitt 60 mit dem zweiten Hydraulikraum 36 fluidkommunizierend verbunden sein.

Vorzugsweise bilden die Kanalabschnitte 50, 52, 54 und 58 einen ersten Strömungsweg, durch welchen Hydraulikfluid aus dem ersten Hydraulikraum 34 in den zweiten Hydraulikraum 36 geleitet werden kann, und die Kanalabschnitte 50, 52, 56 und 60 einen zweiten Strömungsweg, durch welchen Hydraulikfluid, insbesondere unabhängig vom ersten Strömungsweg, aus dem ersten Hydraulikraum 34 in den zweiten Hydraulikraum 36 geleitet werden kann.

Ist das erste Sperrventil 46 geöffnet und das zweite Sperrventil 48 geschlossen, kann bei einem Schließvorgang des Gangflügels 320 Hydraulikfluid aus dem ersten Hydraulikraum 34 über das Regulierventil 44 und das erste Sperrventil 46 in den zweiten Hydraulikraum 36 überströmen, insbesondere durch den durch die Kanalabschnitte 50, 52, 54 und 58 gebildeten ersten Strömungspfad. Ist das erste Sperrventil 46 geschlossen und das zweite Sperrventil 48 geöffnet, kann bei einem Schließvorgang des Gangflügels 320 Hydraulikfluid aus dem ersten Hydraulikraum 34 über das Regulierventil 44 und das zweite Sperrventil 48 in den zweiten Hydraulikraum 36 überströmen, insbesondere durch den durch die Kanalabschnitte 50, 52, 56 und 60 gebildeten zweiten Strömungspfad.

Sind beide Sperrventile 46, 48 geschlossen, ist ein Hydraulikfluss durch die Strömungskanalanordnung 42 verhindert, wodurch die Schließbewegung des Schließerkolbens 32 und dadurch des Gangflügels 320 gesperrt wird.

Fig. 3 zeigt ein zweites Ausführungsbeispiel des erfindungsgemäßen Türschließers 10. Gleiche Elemente sind mit gleichen Bezugszeichen versehen und werden nicht näher erläutert.

Das in Fig. 3 gezeigte zweite Ausführungsbeispiel des Türschließers 10 und das in Fig. 2 gezeigte erste Ausführungsbeispiel des Türschließers 10 unterscheiden insbesondere hinsichtlich der relativen Anordnung des ersten Sperrventils 46, des zweiten Sperrventils 48 und des Regulierventils 44 in der Strömungskanalanordnung 42.

In dem zweiten Ausführungsbeispiel sind die Sperrventile 46, 48 fluidisch parallel zueinander geschaltet. Darüber hinaus sind das erste Sperrventil 46 und das zweite Sperrventil 48 jeweils fluidisch in Reihe zu dem Regulierventil 44 geschaltet. Das Regulierventil 44 ist in Bezug auf eine Überströmrichtung des Hydraulikfluids von dem ersten Hydraulikraum 34 in den zweiten Hydraulikraum 36 in der Strömungskanalanordnung 42 stromabwärts der Sperrventile 46, 48 angeordnet.

Die Strömungskanalanordnung 42 des zweiten Ausführungsbeispiels weist beispielhaft mehrere Kanalabschnitte 64, 66, 68, 70, 72, 74 auf. Ein Sperrventileinlass des ersten Sperrventils 46 kann über einen ersten Kanalabschnitt 64 fluidkommunizierend mit dem ersten Hydraulikraum 34 verbunden sein. Ein Sperrventileinlass des zweiten Sperrventils 48 kann über einen zweiten Kanalabschnitt 66 fluidkommunizierend mit dem ersten Hydraulikraum 34 verbunden sein. Sperrventilauslässe der Sperrventile 46, 48 sind über einen dritten Kanalabschnitt 68 und einen vierten Kanalabschnitt 70, welche in einer zweiten Verzweigung 76 in einen fünften Kanalabschnitt 72 übergehen, mit einem Regulierventileinlass des Regulierventils 44 verbunden. Insbesondere ist der Sperrventilauslass des ersten Sperrventils 46 über den dritten Kanalabschnitt 68 und den fünften Kanalabschnitt 72 mit dem Regulierventileinlass des Regulierventils 44 fluidkommunizierend verbunden, und der Sperrventilauslass des zweiten Sperrventils 48 über den vierten Kanalabschnitt 70 und den fünften Kanalabschnitt 72 mit dem Regulierventileinlass des Regulierventils 44 fluidkommunizierend verbunden. Ein Sperrventilauslass des Regulierventils 44 kann über einen sechsten Kanalabschnitt 74 mit dem zweiten Hydraulikraum 36 fluidkommunizierend verbunden sein.

Ist das erste Sperrventil 46 geöffnet und das zweite Sperrventil 48 geschlossen, kann bei einem Schließvorgang des Gangflügels 320 Hydraulikfluid aus dem ersten Hydraulikraum 34 über das erste Sperrventil 46 und das Regulierventil 44 in den zweiten Hydraulikraum 36 überströmen, insbesondere durch den durch die Kanalabschnitte 64, 68, 72 und 74 gebildeten ersten Strömungspfad. Ist das erste Sperrventil 46 geschlossen und das zweite Sperrventil 48 geöffnet, kann bei einem Schließvorgang des Gangflügels 320 Hydraulikfluid aus dem ersten Hydraulikraum 34 über das zweite Sperrventil 48 und das Regulierventil 44 in den zweiten Hydraulikraum 36 überströmen, insbesondere durch den durch die Kanalabschnitte 66, 70, 72 und 74 gebildeten zweiten Strömungspfad.

Sind beide Sperrventile 46, 48 geschlossen, ist ein Hydraulikfluss durch die Strömungskanalanordnung 42 verhindert, wodurch die Schließbewegung des Schließerkolbens 32 und dadurch des Gangflügels 320 gesperrt wird.

Der Türschließer 10 gemäß dem ersten und dem zweiten Ausführungsbeispiel ist in zumindest zwei Einbaulagen montierbar. Vorzugsweise ist in einer ersten Einbaulage der zumindest zwei Einbaulagen des Türschließers 10 das zweite Sperrventil 48 von einer Auslösung der Schließfolgeregelung 206 durch die Auslöseeinheit 208 entkoppelt und vorzugsweise dauerhaft geschlossen, und das erste Sperrventil 46 mit der Auslöseeinheit 208 wirkverbunden und/oder über diese ansteuerbar. Vorzugsweise ist in einer zweiten Einbaulage der zumindest zwei Einbaulagen des Türschließers 10 das erste Sperrventil 46 von einer Auslösung der Schließfolgeregelung 206 durch die Auslöseeinheit 208 entkoppelt und vorzugsweise dauerhaft geschlossen, und das zweite Sperrventil 48 mit der Auslöseeinheit 208 wirkverbunden und/oder über diese ansteuerbar.

Fig. 4 und 5 zeigen eine weitere beispielhafte Ausführungsform des Türschließers 10 mit transparent dargestelltem Schließergehäuse 24 in unterschiedlichen Perspektiven. Gleiche Elemente sind mit gleichen Bezugszeichen versehen und werden nicht näher erläutert.

Der in den Fig. 4 und 5 gezeigte Türschließer 10 basiert auf dem ersten Ausführungsbeispiel von Fig. 2. In der Fig. 4 ist der Türschließer 10 in einer beispielhaften ersten Einbaulage dargestellt, in der ein erstes Ende 78 der Schließerwelle 38 mit dem Schließerhebel 22, insbesondere mit dem Schließerende 23 des Schließerhebels 22, gekoppelt ist. Eine weitere Kopplungsmöglichkeit zwischen Schließerhebel 22 und Schließerwelle 38 besteht an einem dem ersten Ende 78 entlang einer Längsachse 80 der Schließerwelle 38 entgegengesetzten zweiten Ende 82 der Schließerwelle 38. In einer nicht dargestellten zweiten Einbaulage des Türschließers kann beispielsweise vorgesehen sein, dass das Schließerende 23 des Schließerhebels 22 mit dem zweiten Ende 82 gekoppelt ist.

Wie in der Fig. 4 gezeigt, weist der Türschließer 10 ein Sperrelement 84 zum wahlweisen Ansteuern und/oder Betätigen des ersten Sperrventils 46 in der ersten Einbaulage oder des zweiten Sperrventils 48 in der zweiten Einbaulage auf. Das Sperrelement 84 ist beispielhaft als Mitnehmer ausgebildet. Das als Mitnehmer ausgebildete Sperrelement 84 ist mit einem am Schließerende 23 parallel zur Längsachse 80 der Schließerwelle 38 verschiebbar gelagerten Hülsenelement 88 verbunden, insbesondere auf das Hülsenelement 88 aufgeklipst. Das Hülsenelement 88 kann Teil der Übertragungseinheit 210 der Schließfolgeregelung 206 sein, so dass durch eine Auslenkung des Hülsenelements 88, initiiert durch eine Auslösung der Schließfolgeregelung 206 durch die Auslöseeinheit 204, das als Mitnehmer ausgebildete Sperrelement 84 mitgenommen wird und in der ersten Einbaulage das erste Sperrventil 46 angesteuert wird. Das in der ersten Einbaulage nicht mit dem Sperrelement 84 wirkverbundene zweite Sperrventil 48 ist in der ersten Einbaulage vorzugsweise dauerhaft geschlossen. In der zweiten Einbaulage ist das Sperrelement 84 mit dem zweiten Sperrventil 48 wirkverbunden, um dieses anzusteuern. Das in der zweiten Einbaulage nicht mit dem Sperrelement 84 wirkverbundene erste Sperrventil 46 ist in der zweiten Einbaulage vorzugsweise dauerhaft geschlossen. Aus Sicherheitsgründen kann das zweite Sperrventil 48 in der ersten Einbaulage verplombt sein. Entsprechend kann das erste Sperrventil 48 in der zweiten Einbaulage verplombt sein.

Ferner weist der dargestellte Türschließer 10 ein der Schließfolgeregelung 206 zugeordnetes Transferelement 90 für die Weiterleitung einer Auslösung durch die Auslöseeinheit 208 entlang des Schließerhebels 22 auf, das sich vorzugsweise zwischen dem Gleitsteinende 18 und dem Schließerende 23 des Schließerhebels 22 erstreckt. Das Transferelement 90 ist vorzugsweise Teil der Übertragungseinheit 210. Das Transferelement 90 kann beispielsweise als zweiarmiger Transferhebel ausgebildet sein, der in und/oder an einer nicht dargestellten Hebelaufnahme des Schließerhebels 22 zwischen einer Inaktivstellung und einer Aktivstellung schwenkbar gelagert sein kann. Beispielsweise kann das Hülsenelement mit dem Transferelement 90 gekoppelt sein, so dass der Transferhebel zum Weiterleiten einer Auslösung durch die Auslöseeinheit 208 in seine Aktivstellung bringbar ist und dabei das Hülsenelement 88 verschiebt. Durch Verschiebung des Hülsenelements 88 kann das jeweilige Sperrventil 46, 48 über das als Mitnehmer ausgebildete Sperrelement 84 angesteuert werden.

Die Sperrventile 46, 48 sind beispielhaft in einer parallel zur Längsachse 80 der Schließerwelle 38 orientierten Höhenrichtung H auf gegenüberliegenden Seiten des Schließerkolbens 32 und des Schließergehäuses 24 angeordnet. Nicht dargestellte Ventilachsen der Sperrventile 46, 48 sind im Wesentlichen parallel zueinander und parallel zu der Längsachse 80 der Schließerwelle 38 orientiert. Eine nicht dargestellte Ventilachse des Regulierventils 44 ist beispielhaft parallel zu einer Breitenrichtung B orientiert. Die Breitenrichtung B ist vorzugsweise senkrecht zur Höhenrichtung H und zu einer parallel zur Längsachse 92 des Schließergehäuses 24 orientierten Längsrichtung L orientiert. Die Sperrventile 46, 48 sind in Bezug auf die Längsachse 80 der Schließerwelle 38 achsnah im und/oder am Schließergehäuse 24 angeordnet.

Das Verschlusselement 40 weist einen, insbesondere zylindrischen, Ansatz 94 auf, der fluiddichtend in den ersten Hydraulikraum 34 eingreift. Am Außenumfang des Ansatzes 94 ist eine Nut 96 ausgebildet. Die Strömungskanalanordnung 42 ist zumindest abschnittsweise durch die am Außenumfang des Ansatzes 34 ausgebildete Nut 96 und eine Innenwand des Schließergehäuses 24 gebildet. Insbesondere ist der vierte Kanalabschnitt 56 der Strömungskanalanordnung 42, welcher sich zwischen der ersten Verzweigung 62 und dem Sperrventileinlass des zweiten Sperrventils 48 erstreckt, zumindest abschnittsweise durch die Nut 96 und die Innenwand des Schließergehäuses 24 gebildet. Auf diese Weise kann insbesondere eine platzsparende Querverbindung zwischen bevorzugt parallel zur Längsachse 92 des Schließergehäuses 24 orientierten und in der Höhenrichtung H voneinander beabstandeten Teilabschnitten des vierten Kanalabschnitts 56 bereitgestellt werden.

Fig. 6 und 7 zeigen eine weitere beispielhafte Ausführungsform des Türschließers 10 mit transparent dargestelltem Schließergehäuse 24 in unterschiedlichen Perspektiven. Gleiche Elemente sind mit gleichen Bezugszeichen versehen und werden nicht näher erläutert.

Der in den Fig. 6 und 7 gezeigte Türschließer 10 basiert auf dem zweiten Ausführungsbeispiel von Fig. 3.

Wie in den Fig. 6 und 7 gezeigt, weist der Türschließer 10 ein erstes Sperrelement 98 zum wahlweisen Ansteuern und/oder Betätigen des ersten Sperrventils 46 in der ersten Einbaulage auf. Das erste Sperrelement 98 ist beispielhaft als Sperrhebel ausgebildet, der drehbar am und/oder im Schließergehäuse 24 gelagert ist. Das erste Sperrelement 98 ist in der gezeigten Darstellung als L-artig ausgeformter Hebel mit zwei Schenkeln ausgebildet und im Bereich einer Verbindungsstelle 100 (siehe Fig. 7) der beiden Schenkel am und/oder im Schließergehäuse 24 gelagert. Das erste Sperrelement 98 ist in der ersten Einbaulage mit dem aus Darstellungsgründen ausgeblendeten Hülsenelement 88 (siehe Fig. 4) koppelbar oder gekoppelt. Durch die verschiebbare Lagerung des Hülsenelements 88 führt eine Auslenkung des Hülsenelements 88, welche durch die Auslösung der Schließfolgeregelung 206 durch die Auslöseeinheit 208 initiiert ist, vorzugsweise zu einer Verkippung des in der ersten Einbaulage mit dem Hülsenelement 88 gekoppelten, als Sperrhebel ausgebildeten ersten Sperrelements 98 und damit zu einer Ansteuerung des mit diesem in der ersten Einbaulage in Wirkverbindung stehenden ersten Sperrventils 46.

Vorzugsweise weist der Türschließer 10 ferner ein zweites Sperrelement (nicht dargestellt) auf, das entsprechend dem ersten Sperrelement 98 ausgebildet ist. Das zweite Sperrelement ist in der zweiten Einbaulage mit dem Hülsenelement 88 koppelbar oder gekoppelt. Durch die verschiebbare Lagerung des Hülsenelements 88 führt eine Auslenkung des Hülsenelements 88, welche durch die Auslösung der Schließfolgeregelung 206 durch die Auslöseeinheit 208 initiiert ist, vorzugsweise zu einer Verkippung des in der zweiten Einbaulage mit dem Hülsenelement 88 gekoppelten, als Sperrhebel ausgebildeten zweiten Sperrelements und damit zu einer Ansteuerung des mit diesem in der zweiten Einbaulage in Wirkverbindung stehenden zweiten Sperrventils 48.

Das erste Sperrelement 98 und das zweite Sperrelement sind in der Höhenrichtung H voneinander beabstandet im und/oder am Schließergehäuse 24 ausgebildet. Die Sperrelemente dieser beispielhaften Ausführungsform sind vorzugsweise an einer gemeinsamen Seite des Schließergehäuses 24 drehbar gelagert, die vorzugsweise parallel zu einer von den Längsachsen 80 und 92 und/oder von der Höhenrichtung H und der Längsrichtung L aufgespannten Ebene ausgerichtet ist.

Auch in den in Fig. 6 und 7 gezeigten Darstellungen sind die Sperrventile 46, 48 beispielhaft in der parallel zur Längsachse 80 der Schließerwelle 38 orientierten Höhenrichtung H auf gegenüberliegenden Seiten des Schließerkolbens 32 und des Schließergehäuses 24 angeordnet. Die Ventilachsen der Sperrventile 46, 48 sind im Wesentlichen parallel zueinander und parallel zur Breitenrichtung B orientiert. Ferner sind die Ventilachsen der Sperrventile 46, 48 beispielhaft parallel zur Ventilachse des Regulierventils 44 orientiert.

Auch in diesem Ausführungsbeispiel ist die Strömungskanalanordnung 42 zumindest abschnittsweise durch die am Außenumfang des Ansatzes 94 ausgebildete Nut 96 und die Innenwand des Schließergehäuses 24 gebildet. Insbesondere ist der vierte Kanalabschnitt 70 der Strömungskanalanordnung 42, welcher sich zwischen dem Sperrventilauslass des zweiten Sperrventils 48 und der zweiten Verzweigung 72 erstreckt, zumindest abschnittsweise durch die Nut 96 und die Innenwand des Schließergehäuses 24 gebildet. Auf diese Weise kann insbesondere eine platzsparende Querverbindung zwischen bevorzugt parallel zur Längsachse 92 des Schließergehäuses 24 orientierten und in der Höhenrichtung H voneinander beabstandeten Teilabschnitten des vierten Kanalabschnitts 70 bereitgestellt werden.

Der Türschließer 10 gemäß dem in den Fig. 6 und 7 gezeigten Ausführungsbeispiel weist ferner ein Endschlagventil 102 zum Einstellen eines Endschlags auf. Das Endschlagventil 102 ist in Bezug auf eine Überstromrichtung des Hydraulikfluids von dem ersten Hydraulikraum 34 in den zweiten Hydraulikraum 36 stromabwärts des Regulierventils 44 in der Strömungskanalanordnung 42 angeordnet.

### Bezugszeichenliste:

- 10 -: Türschließer (zweiter Türschließer)
- 12 -: Gleitschiene
- 14 -: Gleitstein
- 16 -: Gleitweg
- 18 -: Gleitsteinende
- 22 -: Schließerhebel
- 23 -: Schließerende
- 24 -: Schließergehäuse
- 26 -: Sperreinheit
- 28 -: Mechanischer Energiespeicher (Schließfeder)
- 30 -: Schließrichtung
- 32 -: Schließerkolben
- 33 -: Hydraulikvolumen
- 34 -: Erster Hydraulikraum
- 36 -: Zweiter Hydraulikraum
- 38 -: Schließerwelle
- 40 -: Verschlusselement
- 42 -: Strömungskanalanordnung
- 44 -: Regulierventil
- 46 -: Erstes Sperrventil
- 48 -: Zweites Sperrventil
- 50 -: Erster Kanalabschnitt
- 52 -: Zweiter Kanalabschnitt
- 54 -: Dritter Kanalabschnitt
- 56 -: Vierter Kanalabschnitt
- 58 -: Fünfter Kanalabschnitt
- 60 -: Sechster Kanalabschnitt
- 62 -: Erste Verzweigung
- 64 -: Erster Kanalabschnitt
- 66 -: Zweiter Kanalabschnitt
- 68 -: Dritter Kanalabschnitt
- 70 -: Vierter Kanalabschnitt
- 72 -: Fünfter Kanalabschnitt
- 74 -: Sechster Kanalabschnitt
- 76 -: Zweite Verzweigung
- 78 -: Erstes Ende
- 80 -: Längsachse der Schließerwelle
- 82 -: Zweites Ende
- 84 -: Sperrelement (Mitnehmer)
- 88 -: Hülsenelement
- 90 -: Transferelement
- 92 -: Längsachse des Schließergehäuses
- 94 -: Ansatz
- 96 -: Nut
- 98 -: Erstes Sperrelement (Sperrhebel)
- 100 -: Verbindungsstelle
- 102 -: Endschlagventil
- 200 -: Schließersystem
- 202 -: Mitnehmerklappe
- 204 -: Erster Türschließer
- 206 -: Schließfolgeregelung
- 208 -: Auslöseeinheit
- 210 -: Übertragungseinheit
- 300 -: Zweiflügelige Tür
- 310 -: Standflügel
- 320 -: Gangflügel

## Patentansprüche

1. Türschließer (10) für einen Gangflügel (320) einer zweiflügeligen, mit einer Schließfolgeregelung (206) versehenen Tür (300), insbesondere Brand- und/oder Rauchschutztür, wobei der Türschließer (10) wahlweise in einer ersten Einbaulage oder in einer zweiten Einbaulage montierbar ist und aufweist:
- ein an dem Gangflügel (320) anordenbares Schließergehäuse (24);
- einen verschiebbar in dem Schließergehäuse (24) geführten, insbesondere durch einen mechanischen Energiespeicher (28) in Schließrichtung (30) belasteten, Schließerkolben (32), durch den ein Hydraulikvolumen (33) des Schließergehäuses (24) in einen ersten Hydraulikraum (34) und einen zweiten Hydraulikraum (36) unterteilt wird;
- eine drehbar in dem Schließergehäuse (24) gelagerte, mit dem Schließerkolben (32) zusammenwirkende Schließerwelle (38), die drehfest mit einem Schließerhebel (22) des Türschließers (10) koppelbar oder gekoppelt ist;
- eine Strömungskanalanordnung (42), die den ersten Hydraulikraum (34) und den zweiten Hydraulikraum (36) fluidkommunizierend miteinander verbindet;
- eine Sperreinheit (26) mit einem in der Strömungskanalanordnung (42) angeordneten ersten Sperrventil (46) zum Sperren des Hydraulikflusses von dem ersten Hydraulikraum (34) in den zweiten Hydraulikraum (36) und damit einhergehend einer Schließbewegung des Schließerkolbens (32) und des Gangflügels (320) in der ersten Einbaulage und einem in der Strömungskanalanordnung (42) angeordneten, unabhängig von dem ersten Sperrventil (46) ansteuerbaren zweiten Sperrventil (48) zum Sperren des Hydraulikflusses von dem ersten Hydraulikraum in den zweiten Hydraulikraum und damit einhergehend einer Schließbewegung des Schließerkolbens (32) und des Gangflügels (320) in der zweiten Einbaulage;
- wobei in der ersten Einbaulage das erste Sperrventil (46) über eine einem Standflügel (310) der zweiflügeligen Tür (300) zugeordnete Auslöseeinheit (208) der Schließfolgeregelung (300) in Abhängigkeit eines Öffnungswinkels des Standflügels (310) ansteuerbar ist, um die Schließbewegung des Schließerkolbens (32) und dadurch des Gangflügels (320) wahlweise zu sperren oder freizugeben, und das zweite Sperrventil (48) von der Auslöseeinheit (208) entkoppelt ist; und
- wobei in der zweiten Einbaulage das zweite Sperrventil (48) über die Auslöseeinheit (208) der Schließfolgeregelung (206) ansteuerbar ist, um die Schließbewegung des Schließerkolbens (32) und dadurch des Gangflügels (320) wahlweise zu sperren oder freizugeben, und das erste Sperrventil (46) von der Auslöseeinheit (208) entkoppelt ist.

2. Türschließer (10) nach Anspruch 1, des Weiteren aufweisend ein in der Strömungskanalanordnung (42) angeordnetes Regulierventil (44) zum Einstellen zumindest einer Schließereigenschaft, insbesondere einer Schließzeit, des Türschließers (10), wobei das Regulierventil (44) in der Strömungskanalanordnung (42) fluidkommunizierend mit dem ersten Sperrventil (46) und dem zweiten Sperrventil (48) verbunden ist.

3. Türschließer (10) nach Anspruch 2, wobei das erste Sperrventil (46) und das Regulierventil (44) in der Strömungskanalanordnung (42) fluidisch in Reihe zueinander geschaltet sind, wobei das zweite Sperrventil (48) und das Regulierventil (44) in der Strömungskanalanordnung (42) fluidisch in Reihe zueinander geschaltet sind, und wobei das erste Sperrventil (46) und das zweite Sperrventil (48) in der Strömungskanalanordnung (42) fluidisch parallel zueinander geschaltet sind.

4. Türschließer (10) nach Anspruch 2 oder 3, wobei in Bezug auf eine Überströmrichtung eines Hydraulikfluids von dem ersten Hydraulikraum (34) zu dem zweiten Hydraulikraum (36) das Regulierventil (44) stromaufwärts des ersten Sperrventils (46) und des zweiten Sperrventils (48) in der Strömungskanalanordnung (42) angeordnet ist, wobei insbesondere ein Regulierventilauslass des Regulierventils (44) in der Strömungskanalanordnung (42) fluidkommunizierend mit einem Sperrventileinlass des ersten Sperrventils (46) und einem Sperrventileinlass des zweiten Sperrventils (48) verbunden ist, und wobei insbesondere ein Sperrventileinlass des ersten Sperrventils (46) in der Strömungskanalanordnung (42) fluidkommunizierend mit einem Sperrventileinlass des zweiten Sperrventils (48) verbunden ist.

5. Türschließer (10) nach Anspruch 2 oder 3, wobei in Bezug auf eine Überströmrichtung eines Hydraulikfluids von dem ersten Hydraulikraum (34) zu dem zweiten Hydraulikraum (36) das Regulierventil (44) stromabwärts des ersten Sperrventils (46) und des zweiten Sperrventils (48) in der Strömungskanalanordnung (42) angeordnet ist, wobei insbesondere ein Regulierventileinlass des Regulierventils (44) in der Strömungskanalanordnung (42) fluidkommunizierend mit einem Sperrventilauslass des ersten Sperrventils (46) und einem Sperrventilauslass des zweiten Sperrventils (48) verbunden ist, und wobei insbesondere ein Sperrventilauslass des ersten Sperrventils (46) in der Strömungskanalanordnung (42) fluidkommunizierend mit einem Sperrventilauslass des zweiten Sperrventils (48) verbunden ist.

6. Türschließer (10) nach einem der vorherigen Ansprüche, wobei in der ersten Einbaulage des Türschließers (10) das zweite Sperrventil (48) dauerhaft geschlossen ist, so dass ein Hydraulikfluss durch das zweite Sperrventil (48) in den zweiten Hydraulikraum (36) blockiert ist, und wobei in der zweiten Einbaulage des Türschließers (10) das erste Sperrventil (46) dauerhaft geschlossen ist, so dass ein Hydraulikfluss durch das erste Sperrventil (46) in den zweiten Hydraulikraum (36) blockiert ist, insbesondere wobei das erste Sperrventil (46) und das zweite Sperrventil (46) jeweils eine NC-Ventilcharakteristik aufweisen.

7. Türschließer (10) nach einem der vorhergehenden Ansprüche, wobei die Strömungskanalanordnung (42) einen oder mehrere Kanalabschnitte (50, 52, **54,** 56, 58, 60, 64, 66, 68, 70, 72, 74) aufweist, die als Tieflochbohrungen in das Schließergehäuse (24) eingebracht sind.

8. Türschließer (10) nach einem der vorherigen Ansprüche, wobei das erste Sperrventil (46) und das zweite Sperrventil (48) jeweils mechanisch ansteuerbar sind.

9. Türschließer (10) nach einem der vorherigen Ansprüche, wobei das erste Sperrventil (46) und das zweite Sperrventil (48) jeweils einen Ventilkörper mit einer Ventilachse aufweisen, wobei die Ventilachsen der Sperrventile (46, 48) parallel zueinander orientiert sind und/oder zumindest eine der Ventilachsen der Sperrventile (46, 48) parallel zu einer Längsachse (80) der Schließerwelle orientiert ist.

10. Türschließer (10) nach einem der vorherigen Ansprüche, wobei die Sperrventile (46, 48) in einer parallel zur Längsachse (80) der Schließerwelle (38) orientierten Richtung (H) voneinander beabstandet und/oder auf gegenüberliegenden Seiten des Schließerkolbens (32) angeordnet sind.

11. Türschließer (10) nach einem der vorherigen Ansprüche, des Weiteren aufweisend ein den ersten Hydraulikraum (34) nach außen verschließendes Verschlusselement (40) mit einem bevorzugt zylinderförmigen Ansatz (94), der fluiddichtend in den ersten Hydraulikraum (34) eingreift, wobei die Strömungskanalanordnung (42) zumindest abschnittsweise durch eine am Außenumfang des Ansatzes (94) ausgebildete Nut (96) und eine Innenwand des Schließergehäuses (24) gebildet ist.

12. Türschließer (10) nach einem der vorherigen Ansprüche, des Weiteren aufweisend zumindest ein Sperrelement (84, 98) zum wahlweisen Ansteuern, insbesondere Betätigen, des ersten Sperrventils (46) in der ersten Einbaulage oder des zweiten Sperrventils (48) in der zweiten Einbaulage, um eine Schließbewegung des Gangflügels (320) wahlweise zu sperren oder freizugeben.

13. Türschließer (10) nach Anspruch 12, des Weiteren aufweisend ein Hülsenelement (88) zum Weiterleiten einer Auslösung durch die Auslöseeinheit (208), das an einem Schließerende (23) des Schließerhebels (22) parallel zur Längsachse (80) der Schließerwelle (38) verschiebbar gelagert ist, wobei das Hülsenelement (88) mit dem zumindest einen Sperrelement (84, 98) koppelbar ist.

14. Schließersystem (200) für eine zweiflügelige Tür (300), wobei das Schließersystem einen ersten Türschließer (204) für einen Standflügel (310) der Tür (300) und einen zweiten Türschließer (10) für einen Gangflügel (320) der Tür (300) aufweist, wobei der zweite Türschließer (10) nach einem der Ansprüche 1 bis 13 ausgebildet ist, wobei das Schließersystem (200) ferner eine Schließfolgeregelung (206) mit einer Auslöseeinheit (208), einer Übertragungseinheit (210) und der Sperreinheit (26) des zweiten Türschließers (10) aufweist, wobei in einer ersten Einbaulage das erste Sperrventil (46) für eine Übertragung einer Auslösung der Schließfolgeregelung (206) durch die Auslöseeinheit (208) mit der Übertragungseinheit (210) zusammenwirkt und das zweite Sperrventil (48) von der Übertragungseinheit (210) entkoppelt ist, und wobei in der zweiten Einbaulage das zweite Sperrventil (48) für eine Übertragung einer Auslösung der Schließfolgeregelung (206) durch die Auslöseeinheit (208) mit der Übertragungseinheit (210) zusammenwirkt und das erste Sperrventil (48) von der Übertragungseinheit (210) entkoppelt ist.

15. Zweiflüglige Tür (300) mit einem Gangflügel (320) und einem Standflügel (320), wobei die Tür (300) ein Schließersystem (200) mit einem ersten Türschließer (204) für den Standflügel (310) und einen zweiten Türschließer (10) für den Gangflügel (320) aufweist, wobei das Schließersystem (200) nach Anspruch **14** oder der zweite Türschließer (10) nach einem der Ansprüche 1 bis 13 ausgebildet ist.
